# FASCICULE DE BREVET EUROPEEN

(11) **EP 4 117 835 B1**
(45) Date de publication et mention de la délivrance du brevet: **24.01.2024**
(21) Numéro de dépôt: 21717140.4
(22) Date de dépôt: 09.03.2021
(51) Int. Cl.: B21B 31/10, B21B 13/14

(54) **OUTIL ET PROCÉDÉ DE CHANGEMENT DE CYLINDRE DE TRAVAIL DANS LAMINOIR**
WERKZEUG UND VERFAHREN ZUM WECHSELN DER ARBEITSWALZE IN EINEM WALZWERK
TOOL AND METHOD FOR CHANGING THE WORKING ROLL IN A ROLLING MILL

(30) Priorité: 10.03.2020 FR 2002381
(43) Date de publication de la demande: 18.01.2023
(73) Titulaire: Fives DMS, 59260 Lezennes (FR)
(72) Inventeur: ERNST DE LA GRAETE, Conrad, 59472 Seclin (FR)
(74) Mandataire: Bureau Duthoit Legros Associés
(86) Numéro de dépôt international: PCT/FR2021/050394
(87) Numéro de publication internationale: WO 2021/181039

(56) Documents cités:
- EP-A2- 0 684 089
- CN-A- 109 264 637
- DE-A1- 3 019 059
- US-A1- 2019 337 781

## Description

L'invention est relative à un procédé pour le changement des cylindres de travail d'un laminoir en présence d'une bande métallique destinée à être laminée entre les deux cylindres de travail, y compris un cylindre de travail supérieur et un cylindre de travail inférieur convenant pour l'extraction des cylindres de travail de la cage de laminoir.

L'invention concerne encore un procédé pour le changement des cylindres de travail d'un laminoir en présence d'une bande métallique destinée à être laminée entre les deux cylindres de travail, y compris un cylindre de travail supérieur et un cylindre de travail inférieur, convenant pour l'insertion et la mise en place des cylindres de travail, inférieur ou supérieur, en particulier neuf(s) ou rectifié(s). Un procédé selon le préambule des revendications 1 et 12 est connu du document EP 0 684 089 A2.

La présente divulgation concerne encore un outil de changement de cylindre de travail configuré pour la mise en oeuvre du procédé convenant pour l'extraction des cylindres de travail et/ou pour l'insertion et la mise en place dans la cage du laminoir de cylindres de travail, inférieur et/ou supérieur, en particulier neuf(s) ou rectifié(s). Un chariot équipé d'un système de fourches comprenant deux branches, les branches étant mobiles par rapport au support du système de fourches est connu du document US 2019/337781 A1.

### Domaine technique

La présente invention trouve ainsi une application avantageuse pour les laminoirs multicylindres, de tels laminoirs étant typiquement des laminoirs «Sendzimir ».

Le laminage à froid permet d'obtenir l'épaisseur finale d'une bande métallique par passages successifs de cette bande entre des cylindres en présence d'efforts élevés simultanément en pression et en traction.

Un laminoir de type «Sendzimir» comporte une pluralité de cylindres, ou rouleaux, qui sont agencés les uns par rapport aux autres pour permettre le changement des caractéristiques mécaniques d'une bande métallique et obtenir une épaisseur de bande qui peut être inférieure à 3 millimètres.

Plus particulièrement, il est connu un laminoir«Sendzimir» qui peut comporter vingt cylindres; un exemple de réalisation d'un tel laminoir à vingt cylindres est illustré dans les documents US 5 193 377 et US 5 471 859.

La figure 12 représente une vue schématique d'une coupe transversale d'un laminoir à vingt cylindres. Sur cette figure, les cylindres sont répartis en un groupe inférieur GI et un groupe supérieur Gs; plus précisément, ces groupes GI et Gs présentent une structure symétrique et comportent chacun dix cylindres dont: un cylindre de travail 12, deux premiers cylindres intermédiaires 13, trois seconds cylindres intermédiaires 14 et 15, et quatre cylindres d'appui, ou galets d'appui, qui sont à l'extérieur de l'arrangement et qui sont notés A, B, C et D pour le groupe supérieur GS et E, F, G, H pour le groupe inférieur GI.

Cette nomenclature pour les différents cylindres constitutifs d'un laminoir à vingt cylindres est d'usage dans le domaine des laminoirs, et est bien connue de l'homme du métier.

Il est reconnu dans le domaine des laminoirs que cet agencement de cylindres illustré en figure 12 permet de travailler efficacement une bande métallique BM pour obtenir l'épaisseur de bande souhaitée.

Du fait des contraintes exercées sur les cylindres de travail 12 et les lors du travail d'une bande métallique BM, ces pièces 12 nécessitent une maintenance très régulière : il est donc souhaitable de pouvoir extraire et remplacer rapidement les cylindres de travail 12, et de manière sans danger pour les opérateurs.

Dans un laminoir à 20 cylindres (« 20 Hi »), il est encore notable de constater que l'ouverture de la cage est faible, en particulier lorsque la cage du laminoir est monobloc, car obtenue dans ce cas par les seuls pivotements excentriques des galets d'appui à l'extérieur (A, B, C, D pour le groupe supérieur GS et E, F, G, H pour le groupe inférieur GI). Selon les constatations de l'inventeur, il existe un risque important de collisions et de frottements entre le cylindre de travail, lors de son extraction (ou de son insertion) et les composants du laminoir environnant tels que les deux premiers cylindres intermédiaires 13, ou encore la bande métallique BM présente dans la cage.

Il existe un besoin de pouvoir procéder au changement des cylindres de travail, sans marquer la bande métallique, sans altérer l'état de surface du cylindre de travail, voire des premiers cylindres intermédiaires, que ce soit lors de l'étape de retrait, mais encore lors de la mise en place d'un cylindre de travail neuf ou rectifié dans la cage du laminoir.

La présente divulgation trouve ainsi une application particulière pour le changement des cylindres de travail d'un laminoir à froid, typiquement utilisé pour effectuer un recuit brillant. Dans un tel laminoir, les cylindres de travail présentent un état de surface, à très faible rugosité, dit polis miroir.

### Technique antérieure

Selon les connaissances de la Demanderesse, il est connu de l'état de la technique des systèmes robotisés, tels qu'un bras multiaxes muni d'un préhenseur configuré pour assurer le retrait des cylindres d'un laminoir. Ces systèmes robotisés permettent d'assurer le changement des cylindres du laminoir en limitant les risques de blessure pour les opérateurs, et par comparaison aux méthodes de changement avec palan, nécessitant la présence physique d'un opérateur à proximité du cylindre de travail manutentionné, pour conduire l'extraction du cylindre et son remplacement par un cylindre neuf ou rectifié.

Toutefois, et selon les constatations de l'inventeur, aucun des systèmes robotisés connus ne permet de garantir de manière sûre une extraction (ou une insertion) des cylindres de travail, dans un laminoir 20 Hi, en évitant les risques de marquages entre le cylindre de travail, d'une part, et la bande métallique, voire les premiers cylindres intermédiaires, d'autre part.

### Résumé

La présente divulgation vient améliorer la situation.

Selon un **premier** aspect, il est proposé un procédé pour le changement des cylindres de travail d'un laminoir en présence d'une bande métallique destinée à être laminée entre les deux cylindres de travail, y compris un cylindre de travail supérieur et un cylindre de travail inférieur, et dans lequel dans une position de fermeture de la cage du laminoir configurée pour le laminage de la bande métallique, lesdits cylindres de travail présentent chacun une génératrice de contact avec la bande métallique, les génératrices de contact et les axes des cylindres de travail se trouvant dans un plan sensiblement perpendiculaire à une direction de défilement de la bande métallique, des organes de roulement tels que des premiers cylindres intermédiaires, étant en contact suivant deux génératrices de contact entre chacun des cylindres de travail et les organes de roulement, les organes de roulement assurant la transmission d'un effort de laminage aux cylindres de travail, inférieur et supérieur en contact avec la bande métallique, procédé dans lequel on assure **l'extraction des cylindres de travail** de la cage de laminoir après une ouverture au moins partielle de la cage du laminoir pour laquelle les cylindres de travail sont écartés l'un de l'autre par rapport aux positions des cylindres de travail dans la position de fermeture de la cage du laminoir par la mise en oeuvre des étapes suivantes, pour ledit cylindre de travail supérieur et/ou inférieur :
- une étape d'insertion a) comprenant :
   -- une insertion de manière robotisée de moyens de séparation mécanique entre ledit cylindre de travail et la bande métallique jusqu'à une position de séparation dans laquelle la bande métallique et ledit cylindre de travail sont séparés physiquement sur la longueur du cylindre de travail, et jusqu'à garantir la suppression du contact entre le cylindre de travail et la bande métallique et/ou
   -- une insertion de manière robotisée de moyens de séparation mécanique entre le cylindre de travail et les organes de roulement jusqu'à une position de séparation dans laquelle ledit cylindre de travail et les organes de roulement sont séparés physiquement sur la longueur du cylindre de travail, jusqu'à garantir la suppression du contact entre le cylindre de travail et les organes de roulement,
- une étape de retrait b) comprenant :
   -- une extraction dudit cylindre de travail de manière robotisée, par une saisie d'une extrémité dudit cylindre de travail et déplacement dudit cylindre de travail suivant son axe par rapport à la bande métallique et aux organes de roulement présents dans la cage du laminoir, dans laquelle lesdits moyens de séparation mécanique sont:
   -- dans ladite position de séparation dans laquelle le cylindre de travail et la bande métallique sont séparés physiquement de sorte à éviter tout frottement entre le cylindre de travail et la bande métallique lors du déplacement, ou/et
   -- dans ladite position de séparation dans laquelle le cylindre de travail et les organes de roulement sont séparés physiquement et de sorte à éviter tout frottement entre le cylindre de travail et les organes de roulement lors du déplacement.

Selon un **deuxième** aspect, il est proposé un procédé pour le changement des cylindres de travail d'un laminoir en présence d'une bande métallique destinée à être laminée entre les deux cylindres de travail, y compris un cylindre de travail supérieur et un cylindre de travail inférieur, et dans lequel dans une position de fermeture de la cage du laminoir configurée pour le laminage de la bande métallique, lesdits cylindres de travail présentent chacun une génératrice de contact avec la bande métallique, les génératrices de contact et les axes des cylindres de travail se trouvant dans un plan sensiblement perpendiculaire à une direction de défilement de la bande métallique, des organes de roulement tels que des premiers cylindres intermédiaires, étant en contact suivant deux génératrices de contact entre chacun des cylindres de travail et les organes de roulement, les organes de roulement assurant la transmission d'un effort de laminage aux cylindres de travail, inférieur et supérieur en contact avec la bande métallique (BM), procédé dans lequel **on assure l'insertion des cylindres de travail, neuf(s) ou rectifié(s),** dans la cage de laminoir en présence de la bande métallique et des organes de roulement, après une ouverture au moins partielle de la cage du laminoir par la mise en oeuvre des étapes suivantes, pour ledit cylindre de travail supérieur et/ou le cylindre de travail inférieur
- une étape d'insertion c) comprenant :
   -- une insertion de manière robotisée de moyens de séparation mécanique entre la bande métallique et le cylindre de travail à insérer garantissant la suppression du contact entre le cylindre de travail et la bande métallique et/ou
   -- une insertion de manière robotisée de moyens de séparation mécanique entre les organes de roulement et ledit cylindre de travail à insérer garantissant la suppression du contact entre le cylindre de travail et les organes de roulement
- une étape de d'insertion d), conjointe ou successive à l'étape d'insertion c) comprenant une insertion dudit cylindre de travail de manière robotisée, par une poussée d'une extrémité dudit cylindre de travail et déplacement dudit cylindre de travail suivant son axe par rapport à la bande métallique et aux organes de roulement présents dans la cage du laminoir, dans laquelle lesdits moyens de séparation mécanique sont:
   -- dans une position de séparation dans laquelle le cylindre de travail et la bande métallique sont séparés physiquement de sorte à éviter tout frottement entre le cylindre de travail et la bande métallique lors du déplacement, ou/et
   -- dans une position de séparation dans laquelle le cylindre de travail et les organes de roulement sont séparés physiquement et de sorte à éviter tout frottement entre le cylindre de travail et les organes de roulement lors du déplacement.

Selon un **troisième** aspect la présente divulgation concerne un outil convenant pour le changement des cylindres de travail d'un laminoir configuré pour être manipulé par des moyens motorisés comprenant :
- un système de fourche comprenant deux branches configurées pour être insérées dans la cage d'un laminoir dans une position écartée des branches de part et d'autre d'un cylindre de travail, supérieur du laminoir, lesdites branches mobiles par rapport à un support de fourche, lesdites branches étant configurées pour passer de leur position écartée jusqu'à une position rapprochée dans laquelle les branches assurent le soulèvement du cylindre de travail supérieur en garantissant la séparation physique entre le cylindre de travail et la bande métallique lors d'une extraction d'un cylindre de travail, et/ou encore le système de fourche comprenant les deux branches configurées pour être insérées dans la cage d'un laminoir dans leur position rapprochée, lesdites branches étant mobiles par rapport à un support de fourche, configurées pour passer de leur position rapprochée jusqu'à leur position écartée pour provoquer la dépose du cylindre de travail, supérieur sur la bande métallique
- un dispositif de saisie, comprenant un préhenseur relié par un actionneur au support de fourche, configuré pour saisir une extrémité du cylindre de travail et tirer le cylindre de travail le long des branches du système de fourche, en particulier lors de l'extraction du cylindre de travail, ou encore configuré pour pousser le cylindre de travail le long des branches du système de fourche lors de l'insertion d'un cylindre de travail, neuf ou rectifié.

Selon un mode de réalisation, un appui mobile relié par un second actionneur au support de fourche est configuré pour assurer le blocage de l'extrémité du cylindre de travail saisi et tracté par le dispositif de saisie, pincé entre l'appui mobile et un contre-appui au voisinage du support de fourche, lorsque les branches sont en position rapprochée.

Selon un mode de réalisation, l'outil peut comprendre, deux ailes, à fonction d'insert, respectivement solidaires de manière articulée audites deux branches du système de fourche et assurant :
- lors du rapprochement des deux branches, et conjointement des ailes en insert, de leur position écartée jusqu'à leur position rapprochée la séparation mécanique entre le cylindre de travail et les organes de roulement dans laquelle ledit cylindre de travail et les organes de roulement sont séparés physiquement sur la longueur du cylindre de travail, par lesdites ailes en insert garantissant la suppression du contact entre le cylindre de travail et les organes de roulement, en particulier la suppression des deux génératrices de contact du cylindre de travail inférieur avec les organes de roulement, et/ou
- le lâcher du cylindre de travail inférieur sur les ailes en insert entre le cylindre de travail et les organes de roulement, dans la position rapprochée des branches dans la cage du laminoir, puis la dépose du cylindre de travail inférieure sur les organes de roulement lorsque les branches et les ailes en insert sont passés de leur position rapprochée vers leur position écartée.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] montre une vue en perspective d'un robot manipulant un outil de changement de cylindre de travail selon la présente divulgation, et convenant pour la mise en oeuvre du procédé selon la présente divulgation, le robot placé dans la zone de travail devant un laminoir 20 cylindres, en regard de l'accès aux cylindres de travail, après une ouverture d'un portillon.
**Fig. 2**
   [Fig. 2] est une vue en perspective de l'outil de changement de cylindre de travail, dans une position par rapport à la bande métallique permettant la saisie du cylindre de travail supérieur, les composants du laminoir étant non illustrés.
**Fig. 3**
   [Fig. 3] est une vue de détail de la figure 2, illustrant les extrémités libres des branches du système de fourche, mais encore deux ailes à fonction d'insert, respectivement articulées auxdites branches, et s'étendant suivant la longueur des branches, lesdites ailes étant configurées pour venir s'insérer entre le cylindre de travail, d'une part, et respectivement les premiers cylindres intermédiaires, d'autre part, lors du mouvement de rapprochement des branches du système de fourche depuis leur position écartée vers leur position rapprochée.
**Fig. 4**
   [Fig. 4] est une vue de la figure 2, selon un plan vertical passant par l'une des branches dudit système de fourche, illustrant l'extrémité libre avec sa pente configurée pour soulever la bande métallique et l'écarter du cylindre de travail inférieur.
**Fig. 5**
   [Fig. 5] est une vue de coupe, selon un plan passant par l'axe d'un deuxième cylindre intermédiaire, illustrant l'insertion des branches du système de fourche, dans la position écartée desdites branches, et conjointement l'insertion des ailes à fonction d'insert.
**Fig. 6**
   [Fig. 6] est une vue de coupe de la figure 5, selon un plan de coupe vertical parallèle à la direction de défilement de la bande métallique dans le laminoir, la vue de coupe illustrant particulièrement les deux branches et lesdites ailes, dans leur position écartée, de part et d'autre du cylindre de travail supérieur, et du plan de serrage passant par les axes des deux cylindres de travail.
**Fig. 7**
   [Fig. 7] est une vue de coupe consécutive à la figure 6, les deux branches étant déplacées jusqu'à leur position rapprochée, venant en contact avec le cylindre de travail en le soulevant jusqu'à obtenir la suppression de la génératrice de contact avec la bande métallique, les deux ailes solidaires des deux branches assurant conjointement la séparation mécanique entre le cylindre de travail, d'une part, et les deux premiers cylindres intermédiaires, d'autre part.
**Fig. 8**
   [Fig. 8] est une vue consécutive de la figure 7 dans laquelle un préhenseur du type à ventouse électromagnétique d'un dispositif de saisie est déplacé par un actionneur jusqu'à la saisie d'une extrémité du cylindre de travail.
**Fig. 9**
   [Fig. 9] est une vue consécutive de la figure 8, pour laquelle le cylindre de travail est tracté sur les branches alors en position rapprochée par le préhenseur, et jusqu'à une position où l'extrémité du cylindre de travail saisi est positionnée entre un appui mobile et un contre- appui, destinés à bloquer la position cylindre de travail.
**Fig. 10**
   [Fig. 10] est une vue de coupe, selon un plan de coupe vertical, parallèle à la direction de défilement de la bande métallique dans le laminoir, illustrant particulièrement les deux branches et lesdites ailes, dans leur position écartée, de part et d'autre du cylindre de travail inférieur, et du plan de serrage passant par les axes des deux cylindres de travail, ledit cylindre inférieur en appui par deux génératrices de contact avec les premiers cylindres intermédiaires du laminoir.
**Fig. 11**
   [Fig. 11] est une vue de coupe, consécutive à la figure 10 les deux branches étant déplacées jusqu'à leur position rapprochée, les deux ailes solidaires des deux branches assurant conjointement la séparation mécanique entre le cylindre de travail, inférieur, d'une part et les deux premiers cylindres intermédiaires, d'autre part, avec suppression des deux génératrices de contact entre le cylindre de travail et les premiers cylindres intermédiaires.
**Fig. 12**
   [Fig. 12] La figure 12 est une représentation schématique de la configuration d'un laminoir à 20 cylindres.
**Fig. 13**
   [Fig. 13] La figure 13 est une représentation schématique illustrant le positionnement des branches de la fourche, avant insertion entre la bande métallique et le cylindre de travail, en vue de soulever la bande métallique et l'écarter du cylindre de travail, inférieur.
**Fig. 14**
   [Fig. 14] La figure 14 est une vue successive de la figure 13, illustrant le soulèvement de la bande métallique et son écartement du cylindre de travail inférieur, par le mouvement d'insertion des branches de la fourche, et le travail des pentes aux extrémités libres des branches du système de fourche.

### Description des modes de réalisation

Les dessins et la description ci-après contiennent, pour l'essentiel, des éléments de caractère certain. Ils pourront donc non seulement servir à mieux faire comprendre la présente divulgation, mais aussi contribuer à sa définition, le cas échéant.

Aussi la présente divulgation concerne tout d'abord un procédé pour le changement des cylindres de travail 12 d'un laminoir repéré 10, en présence d'une bande métallique BM destinée à être laminée entre les deux cylindres de travail 12, y compris un cylindre de travail supérieur, et un cylindre de travail inférieur.

Dans une position de fermeture de la cage du laminoir configurée pour le laminage de la bande métallique BM, les cylindres de travail 12 présentent chacun une génératrice de contact avec la bande métallique, les génératrices de contact et les axes des cylindres de travail 12 se trouvant dans un plan sensiblement perpendiculaire à une direction de défilement de la bande métallique.

Dans la position de fermeture de la cage, des organes de roulement tels que des premiers cylindres intermédiaires 13 sont en contact suivant deux génératrices de contact entre chacun des cylindres de travail 12 et les organes de roulement, les organes de roulement assurant la transmission d'un effort de laminage aux cylindres de travail 12, inférieur et supérieur, en contact avec la bande métallique BM.

Selon le procédé de la présente divulgation on assure l'extraction des cylindres de travail 12 de la cage de laminoir après une ouverture au moins partielle (voire totale) de la cage du laminoir pour laquelle les cylindres de travail 12 sont écartés l'un de l'autre, et par rapport aux positions des cylindres de travail 12, dans la position de fermeture de la cage du laminoir, par la mise en oeuvre des étapes suivantes, pour ledit cylindre de travail supérieure et/ou inférieure
- une étape d'insertion a) comprenant :
   -- une insertion de manière robotisée de moyens de séparation mécanique 1 entre ledit cylindre de travail 12 et la bande métallique BM jusqu'à une position de séparation PS1 dans laquelle la bande métallique BM et ledit cylindre de travail 12 sont séparés physiquement sur la longueur du cylindre de travail, et jusqu'à garantir la suppression du contact entre le cylindre de travail 12 et la bande métallique BM et/ou
   -- une insertion de manière robotisée de moyens de séparation mécanique 1 entre le cylindre de travail 12 et les organes de roulement jusqu'à une position de séparation PS2 dans laquelle ledit cylindre de travail 12 et les organes de roulement sont séparés physiquement sur la longueur du cylindre de travail, jusqu'à garantir la suppression du contact entre le cylindre de travail 12 et les organes de roulement,
- une étape de retrait b) comprenant :
   -- une extraction dudit cylindre de travail 12 de manière robotisée, par une saisie d'une extrémité dudit cylindre de travail 12 et déplacement dudit cylindre de travail 12 suivant son axe par rapport à la bande métallique BM et aux organes de roulement présents dans la cage du laminoir, dans laquelle lesdits moyens de séparation mécanique sont:
      -- dans ladite position de séparation PS1 dans laquelle le cylindre de travail 12 et la bande métallique BM sont séparés physiquement de sorte à éviter tout frottement entre le cylindre de travail et la bande métallique lors du déplacement, ou/et
      -- dans ladite position de séparation PS2 dans laquelle le cylindre de travail 12 et les organes de roulement sont séparés physiquement et de sorte à éviter tout frottement entre le cylindre de travail et les organes de roulement lors du déplacement.

Ainsi et de manière notable, le procédé comprend une étape d'insertion a), préalable à l'étape de retrait b), avec une insertion robotisée des moyens de séparation mécanique garantissant la suppression du contact entre le cylindre de travail 12 et la bande métallique BM, dans la position de séparation PS1, et alternativement ou de préférence additionnellement, avec une insertion robotisée de moyens de séparation mécanique garantissant la suppression du contact entre le cylindre de travail 12 et les organes de roulement, dans la position de séparation PS2.

L'étape de retrait b) est alors mise en oeuvre alors que lesdits moyens de séparation mécanique sont dans ladite position de séparation PS1 dans laquelle le cylindre de travail 12 et la bande métallique BM sont séparés physiquement ou/et de préférence dans ladite position de séparation PS2 dans laquelle le cylindre de travail 12 et les organes d'appui sont séparés physiquement.

Le procédé selon la présente divulgation permet avantageusement, lors de l'étape de retrait b) d'éviter tout frottement entre le cylindre de travail, d'une part, et la bande métallique et/ou les organes de roulement, lors du déplacement du cylindre de travail pour son retrait de la cage du laminoir.

Il devient possible d'extraire le cylindre de travail, inférieur ou supérieur, sans marquer le cylindre de travail, ou encore sans marquer la bande métallique ni les organes de roulement lors du retrait du cylindre de travail par déplacement selon son axe.

Le procédé selon la présente divulgation trouve une application particulière dans un laminoir 20Hi tel que représenté schématiquement à la figure 12.

Le procédé selon la présente divulgation peut être avantageusement mis en oeuvre par un outil 8 de changement de cylindre, comprenant un système de fourche, avec deux branches 20, 21. Lorsque les branches 20, 21 sont insérées entre la bande métallique BM et le cylindre de travail 12 à extraire, parallèles à l'axe du cylindre de travail, lesdites branches, avantageusement intercalées entre la bande métallique BM et le cylindre de travail 12 permettent de garantir la suppression du contact entre la bande métallique et le cylindre de travail.

Ainsi, l'étape d'insertion a) et l'étape d'extraction b) peuvent être mises en oeuvre pour le cylindre de travail 12, supérieur, et comme visible des figures 5 à 9, les moyens de séparation 1 entre ledit cylindre de travail 12, supérieur et la bande métallique BM comprenant ledit système de fourche 2 avec ses deux branches 20, 21, parallèles entre elles, maintenues à un même support de fourche 22.

Les deux branches 20, 21 du système de fourche sont mobiles par rapport audit support de fourche, pour prendre, d'un part une position écartée PE, visible à la figure 6, configurée pour assurer l'insertion des deux branches 20, 21 du système de fourche, de part et d'autre du cylindre de travail supérieur, sans frottement avec ledit cylindre de travail 12 supérieur, alors toujours en contact par la génératrice de contact avec la bande métallique, et d'autre part une position rapprochée PR, visible à la figure 7 dans laquelle les deux branches du système de fourche sont rapprochées l'une de l'autre.

Dans la position rapproché PR, les deux branches sont avantageusement configurées de sorte à venir en contact respectivement avec deux génératrices du cylindre de travail 12 supérieur pour écarter le cylindre de travail supérieur de la bande métallique BM en le soulevant, supprimant ainsi le contact entre le cylindre de travail supérieur avec la bande métallique, et comme visible à la figure 7.

A cet effet, et selon un mode de réalisation, les deux branches 20, 21 du système de fourche 2 peuvent avantageusement présenter une section, suivant un plan perpendiculaire à la direction des branches 20, 21, comprenant deux pentes 25, 26, appartenant respectivement aux deux branches 20, 21 en vis-à-vis, inclinées par rapport au plan de la bande métallique BM suivant la direction de défilement de la bande métallique. Les deux pentes 25, 26 sont configurées pour venir en contact avec deux génératrices du cylindre de travail 12 supérieur pour assurer le soulèvement du cylindre de travail supérieur, en formant un berceau pour la maintien du cylindre de travail supérieur 12, dans la position rapprochée PR des branches 20, 21 du système de fourche 2.

De manière notable, les branches 20, 21 du système de fourche peuvent présenter un corps métallique usiné pour former les pentes 25, 26. Un revêtement de protection, par exemple plastique, ou en téflon peut recouvrir le corps métallique au moins au niveau des pentes 25, 26 destinées à entrer en contact avec le cylindre de travail 12. Un tel revêtement permet de protéger l'état de surface du cylindre de travail lorsque celui-ci est amené à rouler ou glisser sur les pentes 25, 26 des branches, et ainsi d'éviter le marquage/rayure du cylindre de travail.

Selon un mode de réalisation avantageux :
- les moyens de séparation entre ledit cylindre de travail 12 et la bande métallique BM comprennent ledit système de fourche 2, y compris les deux branches 20, 21, mobiles l'une par rapport à l'autre pour passer de leur position écartée PE jusqu'à la position rapprochée PR dans laquelle les deux branches 20, 21 du système de fourche sont intercalées entre ledit cylindre de travail 12, supérieur ou inférieur, et la bande métallique BM garantissant la suppression du contact entre le cylindre de travail 12 et la bande métallique BM, et additionnellement
- les moyens de séparation mécanique entre ledit cylindre de travail 12 et les organes de roulement notamment les premiers cylindres intermédiaires 13 comprennent, deux ailes 3, 4, à fonction d'insert, respectivement solidaires de manière articulée auxdites deux branches 20, 21 du système de fourche et assurant conjointement, lors du rapprochement des deux branches 20, 21 de leur position écartée PE jusqu'à leur position rapprochée PR la séparation mécanique entre le cylindre de travail 12 et les organes de roulement dans laquelle ledit cylindre de travail 12 et les organes de roulement sont séparés physiquement sur la longueur du cylindre de travail, par lesdites ailes 3, 4 en insert garantissant la suppression du contact entre le cylindre de travail 12 et les organes de roulement.

Ainsi, et à la figure 3, on remarque que les deux branches 20 et 21 du système de fourche sont pourvues respectivement d'une première aile 3, et d'une deuxième aile 4. La première aile 3 s'étend longitudinalement à la branche 20, et est articulée, suivant un axe de pivot 30 à ladite branche 20 et la deuxième aile 4 s'étend longitudinalement à la branche 21, et est articulée suivant un axe de pivot 40 à l'autre branche 21.

On remarque que les deux ailes 3 et 4 s'étendent, suivant une section perpendiculaire à la direction des branches du système de fourche, depuis leur axe de pivot 30 ou 40, l'une vers l'autre, en étant inclinée chacune par rapport au plan passant par les axes de deux branches, d'un angle permettant l'introduction d'un bord libre 31, ou 41 de chacune des ailes 3 ou 4 entre le cylindre de travail et les organes de roulement correspondant, à savoir l'un et l'autre des premiers cylindres intermédiaires dans le cas d'un laminoir 20Hi.

Ainsi, et selon un mode de réalisation du procédé :
- les moyens de séparation entre ledit cylindre de travail et la bande métallique comprennent ledit système de fourche 2, y compris les deux branches 20, 21, mobiles l'une par rapport à l'autre pour passer de leur position écartée PE jusqu'à la position rapprochée PR dans laquelle les deux branches 20, 21 du système de fourche sont intercalées entre ledit cylindre de travail 12, supérieur ou inférieur, et la bande métallique BM garantissant la suppression du contact entre le cylindre de travail 12 et la bande métallique BM et
- les moyens de séparation mécanique entre ledit cylindre de travail 12 et les organes de roulement comprennent les deux ailes 3, 4, à fonction d'insert, respectivement solidaires de manière articulée audites deux branches 20, 21 du système de fourche et assurant conjointement, lors du rapprochement des deux branches 20, 21 de leur position écartée PE jusqu'à leur position rapprochée PR la séparation mécanique entre le cylindre de travail et les organes de roulement dans laquelle ledit cylindre de travail 12 et les organes de roulement sont séparés physiquement sur la longueur du cylindre de travail, par lesdites ailes 3, 4 en insert, en garantissant la suppression du contact entre le cylindre de travail 12 et les organes de roulement.

Ainsi, et à la figure 6, lors de l'extraction du cylindre de travail 12, supérieur, on remarque que le rapprochement des branches 20, 21 du système de fourche permet non seulement aux branches 20, 21 de soulever le cylindre de travail 12, supérieur en l'écartant de la bande métallique BM, mais encore permet l'insertion de l'aile repérée 3 entre le cylindre de travail 12 et l'un des deux premiers cylindres intermédiaire 13 (gauche), mais encore l'insertion de l'aile repérée 4, entre le cylindre de travail 12 et l'autre (droite) des deux premiers cylindres intermédiaires.

Il est alors possible d'extraire le cylindre de travail supérieur, sans risque de frottement avec la bande métallique BM grâce aux branches 20, 21 intercalées entre le cylindre de travail 12 et la bande métallique, mais encore sans risque de frottement entre le cylindre de travail 12 et les deux premiers cylindres intermédiaires, grâce aux ailes 3, 4 intercalées entre le cylindre de travail et respectivement les deux premiers cylindres intermédiaires 13.

Selon un mode de réalisation de la présente divulgation, l'étape d'insertion a) et l'étape d'extraction b) sont mises en oeuvre pour le cylindre de travail inférieur, et dans lequel lesdits moyens de séparation entre ledit cylindre de travail et la bande métallique comprennent le système de fourche 2 comprenant les deux branches 20, 21 parallèles entre elles, maintenues à un même support de fourche 22 et dans laquelle les deux branches dudit système de fourche présentent des extrémités libres 23, avantageusement pourvues de pentes 24.

Ces pentes 24 sont particulièrement visibles aux figures 3 et 4 et sont inclinées par rapport au plan de la bande métallique BM, suivant la direction perpendiculaire à la direction de défilement de la bande métallique, lorsque les deux branches 20, 21 du système fourche sont d'axes contenus dans un plan parallèle au plan de la bande métallique BM.

Comme illustrées aux figures 13 et 14, ces pentes 24 sont avantageusement configurées pour coopérer avec le bord de la bande métallique BM afin de soulever la bande métallique lors de l'insertion des branches 20, 21 suivant un déplacement parallèle à la direction du cylindre de travail inférieur, en provoquant l'écartement de la bande métallique BM du cylindre de travail 12, inférieur et donc la suppression du contact entre le cylindre de travail 12 inférieur et la bande métallique BM.

Les deux branches peuvent être insérées directement dans leur position rapprochée PR lorsque l'outil de changement de cylindre de travail est dépourvu des ailes 3, 4 à fonction d'insert. Autrement et lorsque les deux branches 20, 21 sont pourvues desdites ailes 3 et 4, lesdites branches 20, 21 sont insérées lors de l'étape d'insertion a), dans leur position écartée PE entre la bande métallique BM, et le cylindre de travail 12 inférieur, et comme visible à la figure 10.

Avantageusement le passage de la position écartée PE des deux branches 20, 21 telles que visible à la figure 10, jusqu'à la position rapprochée PR, permet non seulement d'intercaler les deux branches 20, 21 du système de fourche entre le cylindre de travail 12, inférieur et la bande métallique, garantissant non seulement la suppression de tout contact entre la bande métallique BM et le cylindre de travail 12, inférieure, mais encore d'intercaler conjointement les ailes 3 et 4, entre le cylindre de travail, inférieur, et les organes de roulement, en particulier les deux premiers cylindres intermédiaires. On remarque en effet, que le rapprochement des branches 20, 21 entraîne celui des ailes 3, 4, jusqu'à une position de l'aile repérée 3 s'insérant entre le cylindre de travail 12, inférieure, et l'un gauche des premiers cylindres intermédiaires, l'aile repérée 4 s'insérant entre le cylindre de travail 12, inférieur, et le premier cylindre intermédiaire 13, droite.

Il est alors possible d'extraire le cylindre de travail 12 inférieur, sans risque de frottement avec la bande métallique BM, grâce aux branches 20, 21 intercalées entre le cylindre de travail 12, notamment supérieur ou inférieur et la bande métallique BM, mais encore sans risque de frottement entre le cylindre de travail 12, notamment inférieur ou supérieur, et les deux premiers cylindres intermédiaires, grâce aux ailes 3, 4 intercalées entre le cylindres de travail et respectivement les deux premiers cylindres intermédiaires 13.

Les ailes 3, 4 à fonction d'insert peuvent être dans un matériau plastique, ou similaire, au moins au niveau de ses surfaces destinées à venir en contact avec le cylindre de travail et les organes de roulement, en particulier les premiers cylindres intermédiaires.

Selon un mode de réalisation de la présente divulgation, la saisie de l'extrémité du cylindre de travail lors de l'étape de retrait b) est mis en oeuvre par un dispositif de saisie 5 configuré pour saisir l'extrémité du cylindre de travail comprenant un préhenseur 50 avec une ventouse électromagnétique, ou encore une ventouse pneumatique venant coopérer avec une base du cylindre, ou encore présentant une pince dont les mors viennent en prise avec la périphérie cylindrique de l'extrémité du cylindre.

Selon ce mode de réalisation, l'étape de retrait b) est mis en oeuvre par un déplacement du préhenseur 50 du dispositif de saisie 5 suivant la direction du cylindre de travail de manière à assurer une traction du cylindre de travail 12.

Selon un mode de réalisation de la présente divulgation, le dispositif de saisie 5 comprend ledit préhenseur 50, mais encore un actionneur 51 reliant le support de fourche 22 au préhenseur 50, configuré pour déplacer le préhenseur 50 par rapport au support de fourche 22, suivant une direction parallèle aux branches du système de fourche. Par exemple à la figure 8, le dispositif de saisie comprend un préhenseur 50, notamment une ventouse électromagnétique, et l'actionneur comprend une crémaillère 52. Cette crémaillère 52 supporte le préhenseur 50, à l'une de ses extrémités. Une motorisation, 53 solidaire du support fourche 22, comprend un pignon (non visible car intérieur) venant engrener avec la denture de la crémaillère. L'entrainement motorisé du pignon suivant un sens de rotation permet de tirer le préhenseur 50, suivant la direction des branches 20, 21 du système de fourche 2. L'entraînement motorisé du pignon dans le sens inverse permet de pousser le cylindre de travail dans la cage du laminoir, lors de l'insertion d'un cylindre de travail, neuf ou rectifié.

Selon un mode de réalisation de la présente divulgation, un appui 6 mobile relié par un second actionneur 60 au support de fourche 22 est configuré pour assurer le blocage de l'extrémité du cylindre de travail saisi et tracté par le dispositif de saisie 5, le cylindre étant bloqué, pincé entre l'appui mobile 6 et un contre-appui 7 au voisinage du support de fourche, lorsque les branches sont en position rapprochée PR.

Ainsi, et lorsque le préhenseur 50 est en fin de course de retrait, tel que visible à la figure 8, on constate que l'extrémité du cylindre de travail saisie est positionnée sur le contre appui 7, qui prolonge les branches 20, 21 du système de fourche alors en position rapprochée PR. Le second actionneur 60 est alors configuré pour assurer le rapprochement de l'appui mobile 6 vers le contre-appui 7, jusqu'à obtenir le blocage du cylindre de travail sur le système de fourche, pincé entre les deux appuis 6 et 7.

Un tel blocage permet de procéder au retrait complet du cylindre de travail 12 par déplacement de l'ensemble système de fourche et du cylindre de travail bloqué entre l'appui mobile 6 et le contre-appui 7, en particulier lorsque le cylindre de travail est le cylindre de travail supérieur qui alors maintenu par la gravité contre les branches 20, 21 lors du retrait, ou lorsque le cylindre de travail est un cylindre de travail, inférieur alors positionné sous les branches 20, 21 du système de fourche.

Dans le cas du retrait du cylindre de travail supérieur, cela permet encore de déposer du cylindre de travail supérieur, par retournement de l'ensemble système de fourche/ du cylindre de travail bloqué entre les appuis 6, 7. Le cylindre de travail 12 est alors positionné par un moyen robotisé sur un support de dépose. L'appui mobile 6 est écarté du contre-appui 7, puis le préhenseur est désactivé, afin d'assurer la dépose du cylindre de travail.

Ainsi, l'étape de retrait b) peut comprendre :
- une première sous-étape de retrait dans laquelle le préhenseur 50 saisit l'extrémité dudit cylindre de travail 12 et procède à un retrait partiel du cylindre de travail 12 par rapport au système de fourche dont les branches 12 sont en position rapprochée PR, immobiles dans la cage du laminoir 10, par déplacement du cylindre de travail 12 le long des branches 20, 21 du système de fourche,
- une deuxième sous-étape de retrait dans laquelle un appui 6, déplaçable selon une direction perpendiculaire à la direction des branches, relié audit support par un second actionneur 60, vient en prise avec la périphérie du cylindre de travail, à proximité de l'extrémité saisie pour assurer le blocage du cylindre de travail, pincée entre l'appui 6, motorisé, d'une part, et un contre appui 7 au voisinage du support de fourche 12,
- une troisième sous étape de retrait dans laquelle le cylindre de travail bloqué entre l'appui 6 et le contre-appui 7 est retiré entièrement de la cage du laminoir par déplacement de l'ensemble système de fourche et cylindre de travail bloqué.

Selon un mode de réalisation illustré aux figures, le système de fourche 2, le dispositif de saisie 5 comprenant outre ledit préhenseur 50, l'actionneur 51 reliant le support du système de fourche au préhenseur et l'appui 6 relié au support par ledit second actionneur 60 est un ensemble autoportant formant un même outil 8 de changement de cylindre de travail, manipulé par un moyen robotisé Ro.

A la figure 1, est représenté le moyen robotisé Ro manipulant l'outil 8 de changement de cylindre de travail, dans la zone de travail faisant face à l'accès de maintenance de la cage du laminoir.

Un repère orthonormé (x,y,z) définit trois directions de l'espace, avec :
- la direction x, à savoir la direction horizontale perpendiculaire à la direction de défilement de la bande métallique,
- la direction y, à savoir la direction horizontale parallèle à la direction de défilement de la bande métallique,
- la direction z, à savoir la direction verticale.

Le moyen robotisé Ro comportant un chariot motorisé, déplaçable le long de rails Rai orienté suivant la direction x.

L'outil de changement 8 est orienté lors de l'étape d'insertion a) (ou l'étape de retrait), dans l'axe du cylindre de travail 12 à saisir, les branches 20, 21 parallèles, sensiblement contenues dans un plan parallèle au plan de la bande métallique BM, orientées parallèles à l'axe du cylindre de travail à saisir.

Pour la saisie du cylindre de travail 12, supérieur, le dispositif de saisie est positionné au-dessus des branches 20, 21 et alors que pour la saisie du cylindre de travail inférieure, les deux branches se trouvent en dessus du dispositif de saisie 5.

L'outil de changement 8 de cylindre de travail est monté sur un support S monté mobile de manière motorisée le long d'une colonne C portée par le chariot du moyen robotisé. Le déplacement vertical à la montée (ou à la descente) du support S le long de la colonne C permet de régler la hauteur de l'outil.

L'inclinaison de l'axe longitudinal de l'outil de changement parallèle à l'axe des branches peut être réglée par un pivot P entre l'outil 8 et le support S via une motorisation. Un autre degré de liberté en pivotement permet de faire pivoter l'outil de changement 8 autour de son axe longitudinal, et afin de permettre le retournement de l'outil de changement de 180°.

Il est entendu que les moyens robotisés peuvent prendre bien d'autres formes telles que par exemple un bras robotisé à six axes, manipulant l'outil de changement 8 de cylindre de travail.

Ainsi, et selon un exemple de réalisation le cylindre de travail supérieur et le cylindre de travail inférieur peuvent avantageusement être retirés successivement par ledit même outil 8 de changement de cylindre de travail, manipulé par les moyen robotisés Ro, lesdits moyens robotisés comprenant des moyens pour déplacer l'ensemble autoportant :
- suivant une direction x parallèle à l'axe du cylindre de travail 12 à saisir, lors de l'étape d'insertion ou de l'étape de retrait, par exemple par déplacement du chariot le long des rails Rai,
- en hauteur suivant une direction z, pour passer d'une position permettant l'extraction du cylindre de travail supérieur à une position permettant l'extraction du cylindre inférieur, notamment par déplacement motorisé du support S le long de la colonne C,
- en pivot suivant un axe de rotation parallèle à la direction des branches du système de fourche pour passer d'une configuration de l'ensemble autoportant autorisant l'extraction du cylindre de travail, supérieure, à une configuration dans laquelle l'ensemble autoportant est pivoté de 180° autorisant l'extraction du cylindre de travail inférieur.

Le procédé selon la présente divulgation trouve une application particulière dans un laminoir 20Hi tel que représenté schématiquement à la figure 12.

La présente divulgation concerne encore un tel outil 8 convenant pour le changement des cylindres de travail configuré pour être manipulé par des moyens motorisés Ro. Cet outil 8 comprend le système de fourche 2 comprenant deux branches 20, 21 configurées pour être insérées dans la cage d'un laminoir dans une position écartée PE des branches, de part et d'autre d'un cylindre de travail 12 supérieur du laminoir, lesdites branches 20, 21 étant mobiles par rapport à un support de fourche 22, lesdites branches 20, 21 étant configurées pour passer de leur position écartée PE jusqu'à une position rapprochée PR dans laquelle les branches 20, 21 assurent le soulèvement du cylindre de travail 12 supérieur en garantissant la séparation physique entre le cylindre de travail 12 et la bande métallique BM lors d'une extraction d'un cylindre de travail.

L'outil comprend encore le dispositif de saisie 5 comprenant le préhenseur 50 relié par un actionneur 51 au support de fourche, configuré pour saisir une extrémité du cylindre de travail 12 et tirer le cylindre de travail 12 le long des branches 20, 21 du système de fourche

L'outil 8 de changement de cylindre de travail peut encore comprendre l'appui 6 mobile relié par un second actionneur 60 au support de fourche 22 configuré pour assurer le blocage de l'extrémité du cylindre de travail saisie et tracté par le dispositif de saisie 5, pincé entre l'appui mobile 6 et un contre-appui 7 au voisinage du support de fourche, lorsque les branches 20, 21 sont en position rapprochée PR.

Il est à noter que cet outil de changement de cylindre de travail convient non seulement pour l'extraction du cylindre de travail, mais encore pour la saisie et l'insertion dans le laminoir d'un cylindre de travail neuf, ou rectifié, en remplacement du cylindre de travail supérieur.

Ainsi le remplacement du cylindre de travail retiré dans la cage du laminoir, en présence de la bande métallique, et des organes de roulement, en particulier des premiers cylindres intermédiaires peut être effectué par une inversion des étapes du procédé assurant l'extraction du cylindre de travail

Pour le remplacement du cylindre supérieur, on insère conjointement le cylindre de travail neuf ou rectifié, bloqué le long des deux branches 20, 21 du système de fourche alors en position rapprochée PR, ce qui permet d'insérer le cylindre de travail 12, neuf ou rectifié, sans risque de marquage avec la bande métallique BM, voire sans risque de marquage avec les organes de roulements, en particulier les deux premiers cylindres intermédiaire 13 lorsque l'outil comprend, en outre les ailes 3 et 4 à fonction d'insert. Lesdites branches 20, 21 sont mobiles par rapport à un support de fourche 22, configurées pour passer de leur position rapprochée PR jusqu'à leur position écartée PE pour provoquer la dépose du cylindre de travail 12, supérieur sur la bande métallique BM. On provoque ainsi une dépose maitrisée du cylindre de travail 12, supérieur, sans chute, et notamment grâce aux pentes 25, 26 des branches, qui assurent une descente douce du cylindre de travail lorsque les branches 20, 21 sont écartées.

Préalablement à cette dépose par écartement des branches 20, 21 du système de fourche, et lorsque l'outil comprend l'appui mobile 6, et le contre-appui 7, il est entendu que l'appui mobile 6 est écarté du contre appui 7, de sorte à libérer le cylindre de travail; puis le préhenseur 50 est poussé par l'actionneur 51 afin de pousser complètement le cylindre de travail dans la cage du laminoir à la position souhaité, selon la direction axiale du cylindre.

L'outil peut encore comprendre les deux ailes 3, 4, à fonction d'insert, respectivement solidaires de manière articulée audites deux branches 20, 21 du système de fourche et assurant :
- lors du rapprochement des deux branches 20, 21, et conjointement des ailes 3, 4 en insert, de leur position écartée PE jusqu'à leur position rapprochée PR la séparation mécanique entre le cylindre de travail 12 et les organes de roulement dans laquelle ledit cylindre de travail et les organes de roulement sont séparés physiquement sur la longueur du cylindre de travail, par lesdites ailes 3, 4 en insert garantissant la suppression du contact entre le cylindre de travail et les organes de roulement, en particulier la suppression des deux génératrices de contact du cylindre de travail inférieur avec les organes de roulement, et/ou
- le lâcher du cylindre de travail 12 inférieur sur les ailes 3, 4 en insert entre le cylindre de travail 12 et les organes de roulement, dans la position rapprochée PR des branches dans la cage du laminoir, puis la dépose du cylindre de travail inférieur sur les organes de roulement lorsque les branches 20, 21 et les ailes 3, 4 en insert sont passés de leur position rapprochée PR vers leur position écartée PE.

Les ailes 3 et 4 à fonction d'insert présentent ainsi un intérêt lors de l'extraction du cylindre de travail ; les deux ailes s'insèrent entre le cylindre de travail 12, inférieur ou supérieur, et les organes de roulement, en particulier les deux premier cylindres intermédiaires 13, on évite avantageusement tout marquage du cylindre de travail et les deux premiers cylindres intermédiaires lors du déplacement du cylindre de travail, que ce soit par le dispositif de saisie, ou par le déplacement provoqué par les moyens robotisés lorsque le cylindre de travail est complètement extrait de la cage du laminoir.

Ces ailes 3 et 4 présentent encore un intérêt notable pour assurer le remplacement du cylindre de travail retiré dans la cage du laminoir, en présence de la bande métallique, et des organes de roulement, en particulier des premiers cylindres intermédiaires, en supprimant le risque de marquage entre le cylindre neuf (ou rectifié) et les deux premiers cylindres intermédiaires.

En particulier et s'agissant de l'insertion du cylindre de travail, inférieur, neuf ou rectifié, et lorsque le déblocage de l'appui mobile et la désactivation du préhenseur peut provoquer une (très légère) chute ; cette chute est avantageusement alors déclenchée dans la position rapprochée PR des branches 20 et 21 et donc des ailes de sorte que le lâcher du cylindre de travail inférieur, neuf ou rectifié, s'opère sur les ailes 3, 4, évitant ainsi le risque de marquage entre le cylindre de travail 12 et les premiers cylindres intermédiaire lors de ce lâcher. Le cylindre de travail est alors partiellement inséré dans la cage du laminoir, et avant que le préhenseur pousse complétement le cylindre de travail dans la cage du laminoir.

Dans un deuxième temps, le cylindre neuf ou rectifié est déposé sur les organes de roulement, notamment les premiers cylindres intermédiaires, par déplacement des branches de leur position rapprochée visible à la figure 11 jusqu'à leur position écartée, ce qui entraine le retrait des ailes 3, 4, respectivement entre le cylindre de travail, et les deux premiers cylindres intermédiaires, et comme visible à la figure 10.

Un tel outil permet ainsi avantageusement non seulement d'extraire les cylindres de travail sans risque du marquage du cylindre de travail, mais encore d'insérer un cylindre de travail, neuf, ou rectifié, notamment poli miroir, et avantageusement sans risque de marquer le cylindre de travail neuf ou rectifié, ce qui est un grand avantage.

Ainsi et de manière générale, la présente divulgation concerne encore un procédé de changement de cylindre de travail convenant pour assurer l'insertion d'un cylindre de travail dans la cage du laminoir, en présence de la bande métallique et des organes de roulement. De manière notable ce procédé est avantageux en ce qu'il supprime, voire limite fortement le risques de frottements du cylindre de travail, neuf ou rectifié et donc de griffure du cylindre de travail.

Aussi, la présente divulgation concerne encore un procédé pour le changement des cylindres de travail 12 d'un laminoir 10 en présence d'une bande métallique BM destinée à être laminée entre les deux cylindres de travail 12, y compris un cylindre de travail supérieur et un cylindre de travail inférieur, et dans lequel dans une position de fermeture de la cage du laminoir configurée pour le laminage de la bande métallique BM, lesdits cylindres de travail 12 présentent chacun une génératrice de contact avec la bande métallique, les génératrices de contact et les axes des cylindres de travail se trouvant dans un plan sensiblement perpendiculaire à une direction de défilement de la bande métallique, des organes de roulement tels que des premiers cylindres intermédiaires 13, étant en contact suivant deux génératrices de contact entre chacun des cylindres de travail 12 et les organes de roulement, les organes de roulement assurant la transmission d'un effort de laminage aux cylindres de travail 12, inférieur et supérieur en contact avec la bande métallique BM, procédé dans lequel on assure l'insertion des cylindres de travail 12, en particulier neuf ou rectifié, dans la cage de laminoir en présence de la bande métallique et des organes de roulement, après une ouverture au moins partielle de la cage du laminoir par la mise en oeuvre des étapes suivantes, pour ledit cylindre de travail supérieur et/ou inférieur
- une étape d'insertion c) comprenant :
   -- une insertion de manière robotisée de moyens de séparation mécanique 1 entre la bande métallique BM et le cylindre de travail à insérer garantissant la suppression du contact entre le cylindre de travail 12 et la bande métallique BM et/ou
   -- une insertion de manière robotisée de moyens de séparation mécanique 1 entre les organes de roulement et ledit cylindre de travail 12 à insérer garantissant la suppression du contact entre le cylindre de travail 12 et les organes de roulement
- une étape de d'insertion d), conjointe ou successive à l'étape d'insertion c) comprenant une insertion dudit cylindre de travail 12 de manière robotisée, par une poussée d'une extrémité dudit cylindre de travail 12 et déplacement dudit cylindre de travail suivant son axe par rapport à la bande métallique BM et aux organes de roulement présents dans la cage du laminoir, dans laquelle lesdits moyens de séparation mécanique sont:
   -- dans une position de séparation PS1 dans laquelle le cylindre de travail 12 et la bande métallique BM sont séparés physiquement de sorte à éviter tout frottement entre le cylindre de travail et la bande métallique lors du déplacement, ou/et
   -- dans une position de séparation PS2 dans laquelle le cylindre de travail 12 et les organes de roulement sont séparés physiquement et de sorte à éviter tout frottement entre le cylindre de travail et les organes de roulement lors du déplacement.

Ainsi et de manière notable, le procédé comprend une étape d'insertion c), préalable ou conjointe à l'étape de d'insertion d), avec une insertion robotisée des moyens de séparation mécanique garantissant la suppression du contact entre le cylindre de travail 12 et la bande métallique BM, dans la position de séparation PS1, et alternativement ou de préférence additionnellement, avec une insertion robotisée de moyens de séparation mécanique garantissant la suppression du contact entre le cylindre de travail 12 et les organes de roulement, dans la position de séparation PS2.

L'étape d'insertion d) du cylindre de travail est alors mise en oeuvre alors que lesdits moyens de séparation mécanique sont dans ladite position de séparation PS1 dans laquelle le cylindre de travail 12 et la bande métallique BM sont séparés physiquement ou/et de préférence dans ladite position de séparation PS2 dans laquelle le cylindre de travail 12 et les organes d'appui sont séparés physiquement.

Le procédé selon la présente divulgation permet avantageusement, lors de l'étape d'insertion d) d'éviter tout frottement entre le cylindre de travail, à inséré neuf, ou rectifié, d'une part, et la bande métallique et/ou les organes de roulement, lors du déplacement du cylindre de travail pour son insertion dans la cage du laminoir.

Il devient possible d'insérer le cylindre de travail, inférieur ou supérieur, sans marquer le cylindre de travail, ou encore sans marquer la bande métallique ni les organes de roulement lors du retrait du cylindre de travail par déplacement selon son axe.

Ainsi le procédé peut présenter l'étape d'insertion c) comprenant l'insertion de manière robotisée des moyens de séparation mécanique entre ledit cylindre de travail 12 à insérer, supérieur ou inférieur, et la bande métallique BM jusqu'à la position de séparation PS1 dans laquelle la bande métallique BM et ledit cylindre de travail 12, supérieur ou inférieur sont séparés physiquement sur la longueur du cylindre de travail, garantissant une suppression du contact entre le cylindre de travail et la bande métallique, et l'insertion dans laquelle on réalise ladite insertion du cylindre de travail de manière robotisée, par déplacement dudit cylindre de travail 12 suivant son axe par rapport à la bande métallique et aux organes de roulement, dans ladite position de séparation PS1 dans laquelle le cylindre de travail 12, supérieur ou inférieur et la bande métallique BM sont séparés physiquement de sorte à éviter tout frottement entre le cylindre de travail et la bande métallique lors du déplacement.

Le procédé selon la présente divulgation peut être avantageusement mis en oeuvre par un outil 8 de changement de cylindre notamment tel que précédemment décrit pour l'extraction, comprenant un système de fourche, avec deux branches 20, 21. Lorsque les branches 20, 21 sont insérées entre la bande métallique BM et le cylindre de travail 12 à insérer, parallèles à l'axe du cylindre de travail, lesdites branches 20, 21 sont avantageusement intercalées entre la bande métallique BM et le cylindre de travail 12 permettent de garantir la suppression du contact entre la bande métallique et le cylindre de travail.

Ainsi, l'étape d'insertion c) et l'étape d'insertion d) peuvent être mises en oeuvre pour le cylindre de travail 12, supérieur, et par inversion des étapes décrites pour l'extraction et telles que visibles des figures 5 à 9, les moyens de séparation 1 entre ledit cylindre de travail 12, supérieur et la bande métallique BM comprenant ledit système de fourche 2 avec ses deux branches 20, 21, parallèles entre elles, maintenues à un même support de fourche 22.

Ainsi l'étape d'insertion c) et l'étape d'insertion d) peuvent être mises en oeuvre pour le cylindre de travail 12, supérieur. Lesdits moyens de séparation 1 entre ledit cylindre de travail 12, supérieur et la bande métallique BM peuvent comprendre un système de fourche 2 comprenant deux branches 20, 21, parallèles entre elles, maintenues à un même support de fourche 22. Les deux branches du système de fourche sont mobiles par rapport audit support de fourche, pour prendre, d'une part, lors de l'étape d'insertion c) et l'étape d'insertion d) une position rapprochée PR dans laquelle les deux branches du système de fourche sont rapprochées l'une de l'autre, configurées de sorte à venir en contact respectivement avec deux génératrices du cylindre de travail 12 supérieur pour écarter le cylindre de travail supérieur de la bande métallique BM, puis d'autre part, une position écartée PE, configurée pour assurer la dépose du cylindre de travail 12 supérieur sur la bande métallique avec présence d'une génératrice de contact ente le cylindre de travail supérieur et la bande métallique, les deux branches alors disposées de part et d'autre du cylindre de travail supérieur.

Ainsi et selon ce mode de réalisation, il est possible d'insérer le cylindre de travail supérieur 12 lors de l'étape d'insertion d), entre la bande métallique BM et les organes de roulement, sans risque de frottement entre le cylindre de travail, et la bande métallique BM grâce aux branches 20, 21 du système de fourche, intercalées entre le cylindre de travail et la bande métallique, dans leur position rapprochée PR et telle qu'illustré à la figure 7. Une fois le cylindre de travail 12 inséré en position dans la cage du laminoir, la dépose est obtenue par l'écartement des branches 20, 21 jusqu'à leur position écartée PE, ce qui entraine la descente du cylindre de travail jusqu'à sa mise en contact avec la bande métallique BM, par la gravité, et tel qu'illustrée à la figure 6.

Selon un mode de réalisation, les deux branches 20, 21 du système de fourche 2 peuvent présenter la section, suivant un plan perpendiculaire à la direction des branches 20, 21, comprenant deux pentes 25, 26, appartenant respectivement aux deux branches 20, 21 en vis-à-vis, inclinées par rapport au plan de la bande métallique BM suivant la direction de défilement de la bande métallique, les deux pentes 25, 26 étant configurées pour venir en contact avec deux génératrices du cylindre de travail 12 supérieur pour assurer le maintien de travail supérieur, en formant un berceau pour le maintien du cylindre de travail supérieur 12, dans la position rapprochée PR des branches 20, 21 du système de fourche 2, puis une dépose contrôlée du cylindre de travail supérieur sur la bande métallique, grâce aux pentes 25, 26 lorsque les deux branches sont déplacées jusqu'à leur position écartée PE.

S'agissant du cylindre de travail 12 inférieur, l'étape d'insertion c) et l'étape d'insertion d) peuvent être mis en oeuvre pour le cylindre de travail inférieur, et dans lequel lesdits moyens de séparation mécanique entre ledit cylindre de travail et la bande métallique comprennent un système de fourche 2 comprenant deux branches 20, 21, parallèles entre elles, maintenues à un même support de fourche 22 et dans lequel les deux branches dudit système de fourche présentent des extrémités libres 23, pourvues pentes 24, qui lorsque les deux branches 20, 21 du système fourche sont d'axes contenus dans un plan parallèle au plan de la bande métallique BM, sont inclinées par rapport au plan de la bande métallique BM, suivant la direction perpendiculaire à la direction de défilement de la bande métallique.

Les pentes 24 aux extrémités des branches 21 sont configurées pour coopérer avec le bord de la bande métallique BM pour soulever la bande métallique lors de l'insertion des branches 20, 21 suivant un déplacement parallèle à la direction du cylindre de travail inférieur, avec écartement de la bande métallique BM du cylindre de travail 12 inférieur.

Ainsi, et comme compréhensible de la figure 11, l'insertion des branches du système de fourche, avec les pentes 24 aux extrémités de branches 20, 21 permet de soulever la bande métallique BM, et de prévoir les deux branches 20, 21 comme séparation mécanique interdisant tout frottement entre le cylindre de travail inférieur et la bande métallique lors de son insertion.

Le soulèvement de la bande métallique, par le travail des pentes 24, peut être opéré dans la position rapprochée PR des branches 20, 21 du système de fourche, voire même conjointement à l'insertion du cylindre de travail inférieur positionné alors juste en dessous des branches 20, 21 du système de fourche lors de l'étape d'insertion d), et à l'instar du travail des pentes lors de l'extraction du cylindre de travail (figures 13 et 14).

Selon un mode de réalisation avantageux, le procédé permet non seulement d'éviter les frottement entre le cylindre de travail 12 à insérer (supérieur ou inférieur) et la bande métallique BM , mais encore d'éviter les frottements entre ledit cylindre de travail (inférieur ou supérieur) et les organes de roulement, en particulier entre le cylindre de travail 12, supérieur, et les premières cylindres intermédiaires 13 supérieurs, ou encore entre le cylindre de travail 12, inférieur, et les premiers cylindre intermédiaires 13, inférieurs.

A cet effet ladite étape d'insertion c) comprend :
- ladite insertion de manière robotisée des moyens de séparation mécanique 1 entre la bande métallique BM et le cylindre de travail à insérer garantissant la suppression du contact entre le cylindre de travail 12 et la bande métallique BM
   et
- ladite insertion de manière robotisée de moyens de séparation mécanique 1 entre les organes de roulement et ledit cylindre de travail 12 à insérer garantissant la suppression du contact entre le cylindre de travail 12 et les organes de roulement, et dans lequel ladite étape d'insertion d) comprend l'insertion dudit cylindre de travail de manière robotisée, par une poussée d'une extrémité dudit cylindre de travail et le déplacement dudit cylindre de travail suivant son axe par rapport à la bande métallique BM et aux organes de roulement, et dans lequel lesdits moyens de séparation mécanique 1 sont:
   -- dans ladite position de séparation PS1 dans laquelle le cylindre de travail 12 et la bande métallique 2 sont séparés physiquement de sorte à éviter tout frottement entre le cylindre de travail et la bande métallique lors du déplacement, et simultanément
   -- dans ladite position de séparation PS2 dans laquelle le cylindre de travail 12 et les organes de roulement sont séparés physiquement et de sorte à éviter tout frottement entre le cylindre de travail et les organes de roulement lors du déplacement.

A cet effet, et selon un mode de réalisation, les moyens de séparation entre ledit cylindre de travail et la bande métallique peuvent comprendre ledit système de fourche 2, y compris les deux branches 20, 21, mobiles l'une par rapport à l'autre pour passer d'une position rapprochée PR dans laquelle les deux branches 20, 21 du système de fourche sont intercalées entre ledit cylindre de travail 12, supérieur ou inférieur, et la bande métallique BM garantissant la suppression du contact entre le cylindre de travail 12 et la bande métallique BM lors de l'étape d'insertion c) et l'étape d'insertion d) et dans lequel les moyens de séparation mécanique entre ledit cylindre de travail 12 et les organes de roulement comprennent, en surplus, deux ailes 3, 4, à fonction d'insert, respectivement solidaires de manière articulée audites deux branches 20, 21 du système de fourche et assurant conjointement, dans une position rapprochée PR la séparation mécanique entre le cylindre de travail et les organes de roulement dans laquelle ledit cylindre de travail 12 et les organes de roulement sont séparés physiquement sur la longueur du cylindre de travail, par lesdites ailes 3, 4 en insert, garantissant la suppression du contact entre le cylindre de travail 12 et les organes de roulement lors de l'étape d'insertion c) et l'étape d'insertion d).

Par exemple l'étape d'insertion c) et l'étape d'insertion d) sont mises en oeuvre pour le cylindre de travail 12, supérieur, et dans lequel lesdits moyens de séparation 1 entre ledit cylindre de travail 12, supérieur et la bande métallique BM comprennent le système de fourche 2 comprenant deux branches 20, 21, parallèles entre elles, maintenues à un même support de fourche 22.

Les deux branches du système de fourche sont mobiles par rapport audit support de fourche, pour prendre, d'une part, lors de l'étape d'insertion c) et l'étape d'insertion d), une position rapprochée PR dans laquelle les deux branches 20, 21 du système de fourche sont rapprochées l'une de l'autre, configurées de sorte à venir en contact respectivement avec deux génératrices du cylindre de travail 12 supérieur pour écarter le cylindre de travail supérieur de la bande métallique BM, les deux ailes 3,4 assurant conjointement la séparation mécanique entre le cylindre de travail 12 et les organes de roulement, et puis d'autre part, une position écartée PE, configurée pour assurer la dépose du cylindre de travail 12 supérieur sur la bande métallique BM avec génératrice de contact entre le cylindre de travail 12 supérieur et la bande métallique. Dans leur position écartée PE les deux branches sont alors disposées de part et d'autre du cylindre de travail supérieur, ce qui provoque conjointement l'escamotage des ailes 3, 4 dans une position écartée où ces dernières libèrent les inter-espaces entre le cylindre de travail et les organes de roulement.

Selon un mode de réalisation la poussée de l'extrémité du cylindre de travail 12 lors de l'étape d'insertion d) est mis en oeuvre par un dispositif de saisie 5 comprenant un préhenseur 50 configuré pour pousser l'extrémité du cylindre de travail et dans lequel l'étape d'insertion d) est mis en oeuvre par un déplacement du préhenseur 50 de dispositif de saisie suivant la direction du cylindre de travail assurant une poussée du cylindre de travail 12.

Selon un mode de réalisation, le dispositif de saisie 5 comprend encore un actionneur 51 reliant le support de fourche 22 au préhenseur 50, configuré pour déplacer le préhenseur 50 par rapport au support de fourche 22, suivant une direction parallèle aux branches du système de fourche, l'étape d'insertion d) comprenant :
- une première sous-étape d'insertion dans laquelle le cylindre de travail 12, bloqué entre un appui 6 et un contre-appui 7 embarqué sur le support de fourche est inséré partiellement dans la cage du laminoir entre la bande métallique BM et le cylindre de travail 12, supérieur ou inférieur, les branches 20,21 du système de la fourche, voire les ailes 3, 4 dans leur position rapprochée PR garantissant la suppression du contact entre la bande métallique BM et le cylindre de travail 12, éventuellement en garantissant la suppression du contact entre le cylindre de travail et les organes de roulement par les ailes 3, 4 en insert,
- une deuxième sous-étape de déblocage dans laquelle ledit appui 6, déplaçable, relié audit support par un second actionneur 60 selon une direction perpendiculaire à la direction des branches est écarté du contre-appui pour libérer (débloquer) le cylindre de travail,
- une troisième sous-étape d'insertion dans laquelle le cylindre de travail partiellement inséré est poussé par l'actionneur 51 jusqu'à sa position axiale finale dans la cage du laminoir, par glissement du cylindre de travail, supérieur sur les branches 20, 21 du système la fourche alors en position rapprochée PR, ou encore glissement du cylindre inférieur sur les ailes en insert 3, 4 .

La dépose du cylindre de travail 12, supérieur est assurée par l'écartement des branches 20, 21 depuis leur position rapprochée PR jusqu'à leur position écartée EP, ce qui provoque également l'escamotage des ailes 3, 4, avec libération de l'inter-espace entre le cylindre de travail, et les organes de roulement, notamment les deux premiers cylindres intermédiaires 13, supérieurs.

La dépose du cylindre de travail 12, inférieur est assurée par l'écartement des branches 20, 21, et ainsi conjointement l'écartement des ailes 3, 4 en insert jusqu'à leur position écartée PE pour laquelle le cylindre de travail, 12, inférieur entre en contact avec les organes de roulement, en particulier avec les deux premier cylindres intermédiaires 13, inférieurs, et selon les deux génératrices de contact entre le cylindre de travail et respectivement les deux premiers cylindres intermédiaire 13, inférieurs.

L'outil 8 de changement de cylindre de travail, manipulé par un moyen robotisé Ro, tel que précédemment décrit peut convenir, pour la mise en oeuvre des étapes d'insertion a) et de l'étape de retrait b) pour l'extraction des cylindres de travail.

L'outil 8 de changement de cylindre de travail, manipulé par un moyen robotisé Ro, tel que précédemment décrit peut encore convenir, pour la mise en oeuvre des étapes d'insertion c) et de l'étape d'insertion d) pour l'insertion des cylindres de travail, neufs ou rectifiés.

La présente divulgation permet d'éviter la dégradation de la bande métallique, des organes de roulements tels que les premiers cylindres intermédiaires, mais encore du cylindre de travail, non seulement lors de l'extraction du cylindre de travail de la cage du laminoir, mais encore avantageusement lors de l'insertion d'un cylindre de travail, neuf ou rectifié.

### Liste des signes de référence

- 1. Moyens de séparation mécanique,
- 2. Système de fourche,
- 20, 21. Branches (Système de fourche),
- 22. Support de fourche
- 23. Extrémités libres (Branches),
- 24. Pentes (Extrémités libres des branches),
- 25, 26. pentes en regard de la section des branches,
- 3, 4. ailes à fonction d'insert, articulés respectivement aux branches du système de fourche,
- 30, 40. axes de pivot,
- 31, 41. bords libres
- 5. Dispositif de saisie (extrémité du cylindre)
- 50. Préhenseur,
- 51. Actionneur,
- 52. Crémaillère
- 53. Motorisation (crémallère)
- 6. Appui mobile
- 7. Contre-appui
- 60. Second actionneur
- 8. Outil de changement de cylindre de travail
- BM. Bande métallique,
- PS1. position de séparation dans laquelle la bande métallique et ledit cylindre de travail sont séparés physiquement sur la longueur du cylindre de travail,
- PS2. position de séparation dans laquelle ledit cylindre de travail et les organes de roulement sont séparés physiquement sur la longueur du cylindre de travail,
- PE. Position écartée des branches (du système de fourche),
- PR. Position rapprochée des branches (du système de fourche)
- 10. Laminoir
- 12. Cylindre de travail
- 13. Premiers cylindres intermédiaires
- 14, 15. Seconds cylindres intermédiaires,
- A, B, C, D. Galets du groupe supérieur GS
- E, F, G, H. Galets du groupe inférieur GI
- GI, Gs. Groupe inférieur/ Groupe supérieur

Ro. Moyens robotisés,
Rai. Rails au sol pour chariot,
C. Colonne portée par le chariot,
S. support coulissant le long de la colonne,
P. Pivot entre l'outil de changement et le support S

## Revendications

1. Procédé pour le changement des cylindres de travail (12) d'un laminoir (10) en présence d'une bande métallique (BM) destinée à être laminée entre les deux cylindres de travail (12), y compris un cylindre de travail supérieur et un cylindre de travail inférieur, et dans lequel dans une position de fermeture de la cage du laminoir configurée pour le laminage de la bande métallique (BM), lesdits cylindres de travail (12) présentent chacun une génératrice de contact avec la bande métallique, les génératrices de contact et les axes des cylindres de travail se trouvant dans un plan sensiblement perpendiculaire à une direction de défilement de la bande métallique, des organes de roulement tels que des premiers cylindres intermédiaires (13), étant en contact suivant deux génératrices de contact entre chacun des cylindres de travail (12) et les organes de roulement, les organes de roulement assurant la transmission d'un effort de laminage aux cylindres de travail (12), inférieur et supérieur en contact avec la bande métallique (BM), procédé dans lequel on assure l'extraction des cylindres de travail (12) de la cage de laminoir après une ouverture au moins partielle de la cage du laminoir pour laquelle les cylindres de travail (12) sont écartés l'un de l'autre par rapport aux positions des cylindres de travail dans la position de fermeture de la cage du laminoir, le procédé **caractérisé en ce qu'**on assure l'extraction des cylindres de travail (12) par la mise en oeuvre des étapes suivantes, pour ledit cylindre de travail supérieur et/ou inférieur
- une étape d'insertion a) comprenant :
-- une insertion de manière robotisée de moyens de séparation mécanique (1) entre ledit cylindre de travail (12) et la bande métallique (BM) jusqu'à une position de séparation (PS1) dans laquelle la bande métallique (BM) et ledit cylindre de travail (12) sont séparés physiquement sur la longueur du cylindre de travail, et jusqu'à garantir la suppression du contact entre le cylindre de travail (12) et la bande métallique (BM) et/ou
-- une insertion de manière robotisée de moyens de séparation mécanique (1) entre le cylindre de travail (12) et les organes de roulement jusqu'à une position de séparation (PS2) dans laquelle ledit cylindre de travail (12) et les organes de roulement sont séparés physiquement sur la longueur du cylindre de travail, jusqu'à garantir la suppression du contact entre le cylindre de travail (12) et les organes de roulement,
- une étape de retrait b) comprenant :
-- une extraction dudit cylindre de travail (12) de manière robotisée, par une saisie d'une extrémité dudit cylindre de travail (12) et déplacement dudit cylindre de travail suivant son axe par rapport à la bande métallique (BM) et aux organes de roulement présents dans la cage du laminoir, dans laquelle lesdits moyens de séparation mécanique sont:
-- dans ladite position de séparation (PS1) dans laquelle le cylindre de travail (12) et la bande métallique (BM) sont séparés physiquement de sorte à éviter tout frottement entre le cylindre de travail et la bande métallique lors du déplacement, ou/et
-- dans ladite position de séparation (PS2) dans laquelle le cylindre de travail (12) et les organes de roulement sont séparés physiquement et de sorte à éviter tout frottement entre le cylindre de travail et les organes de roulement lors du déplacement.

2. Procédé selon la revendication 1, présentant l'étape d'insertion a) comprenant l'insertion de manière robotisée des moyens de séparation mécanique entre ledit cylindre de travail (12), supérieur ou inférieur, et la bande métallique (BM) jusqu'à la position de séparation (PS1) dans laquelle la bande métallique (BM) et ledit cylindre de travail (12), supérieur ou inférieur sont séparés physiquement sur la longueur du cylindre de travail, garantissant une suppression du contact entre le cylindre de travail et la bande métallique, et l'extraction dans laquelle on réalise ladite extraction du cylindre de travail de manière robotisée, par déplacement dudit cylindre de travail (12) suivant son axe par rapport à la bande métallique et aux organes de roulement, dans ladite position de séparation (PS1) dans laquelle le cylindre de travail (12), supérieur ou inférieur et la bande métallique (BM) sont séparés physiquement de sorte à éviter tout frottement entre le cylindre de travail et la bande métallique lors du déplacement.

3. Procédé selon la revendication 2, dans laquelle l'étape d'insertion a) et l'étape d'extraction b) sont mises en oeuvre pour le cylindre de travail (12), supérieur, et dans lequel lesdits moyens de séparation (1) entre ledit cylindre de travail (12), supérieur et la bande métallique (BM) comprennent un système de fourche (2) comprenant deux branches (20, 21), parallèles entre elles, maintenues à un même support de fourche (22) et dans laquelle les deux branches du système de fourche sont mobiles par rapport audit support de fourche, pour prendre, d'une part une position écartée (PE), configurée pour assurer l'insertion des deux branches de la fourche de part et d'autre du cylindre de travail supérieur, sans frottement avec ledit cylindre de travail (12) supérieur toujours en contact par la génératrice de contact avec la bande métallique, et d'autre part une position rapprochée (PR) dans laquelle les deux branches du système de fourche sont rapprochées l'une de l'autre, configurées de sorte à venir en contact respectivement avec deux génératrices du cylindre de travail (12) supérieur pour écarter le cylindre de travail supérieur de la bande métallique (BM) en le soulevant, en supprimant le contact entre le cylindre de travail supérieur avec la bande métallique.

4. Procédé selon la revendication 2 ou 3, dans lequel l'étape d'insertion a) et l'étape d'extraction b) sont mis en oeuvre pour le cylindre de travail inférieur, et dans lequel lesdits moyens de séparation entre ledit cylindre de travail et la bande métallique comprennent un système de fourche (2) comprenant deux branches (20, 21), parallèles entre elles, maintenues à un même support de fourche (22) et dans laquelle les deux branches dudit système de fourche présentent des extrémités libres (23), pourvues pentes (24), qui lorsque les deux branches (20, 21) du système fourche sont d'axes contenus dans un plan parallèle au plan de la bande métallique (BM), sont inclinées par rapport au plan de la bande métallique (BM), suivant la direction perpendiculaire à la direction de défilement de la bande métallique, lesdites pentes (24) aux extrémités des branches (21) étant configurées pour coopérer avec le bord de la bande métallique (BM) pour soulever la bande métallique lors de l'insertion des branches (20, 21) suivant un déplacement parallèle à la direction du cylindre de travail inférieur, avec écartement la bande métallique (BM) du cylindre de travail (12) inférieur et suppression du contact entre le cylindre de travail (12) inférieur et la bande métallique (BM).

5. Procédé selon la revendication 3, dans lequel les deux branches (20, 21) du système de fourche (2) présentent une section, suivant un plan perpendiculaire à la direction des branches (20, 21), comprenant deux pentes (25, 26), appartenant respectivement aux deux branches (20, 21) en vis-à-vis, inclinées par rapport au plan de la bande métallique (BM) suivant la direction de défilement de la bande métallique, les deux pentes (25, 26) étant configurées pour venir en contact avec deux génératrices du cylindre de travail (12) supérieur pour assurer le soulèvement du cylindre de travail supérieur, en formant un berceau pour le maintien du cylindre de travail supérieur (12), dans la position rapprochée (PR) des branches (20, 21) du système de fourche (2).

6. Procédé selon l'une des revendications 1 à 5, dans lequel ladite étape d'insertion a) comprend :
- ladite insertion de manière robotisée des moyens de séparation mécanique (1) entre ledit cylindre de travail (12) et la bande métallique (BM) jusqu'à la position de séparation (PS1) dans laquelle la bande métallique (BM) et ledit cylindre de travail (12) sont séparés physiquement sur la longueur du cylindre de travail, et jusqu'à garantir la suppression du contact entre le cylindre de travail (12) et la bande métallique (BM), et
- ladite insertion de manière robotisée des moyens de séparation mécanique entre le cylindre de travail (12) et les organes de roulement jusqu'à la position de séparation (PS2) dans laquelle ledit cylindre de travail et les organes de roulement sont séparés physiquement sur la longueur du cylindre de travail, jusqu'à garantir la suppression du contact entre le cylindre de travail et les organes de roulement et dans lequel ladite étape de retrait b) comprend l'extraction dudit cylindre de travail de manière robotisée, par une saisie d'une extrémité dudit cylindre de travail et le déplacement dudit cylindre de travail suivant son axe par rapport à la bande et aux organes de roulement, et dans lequel lesdits moyens de séparation mécanique (1) sont:
-- dans ladite position de séparation (PS1) dans laquelle le cylindre de travail (12) et la bande métallique (123) sont séparés physiquement de sorte à éviter tout frottement entre le cylindre de travail et la bande métallique lors du déplacement, et simultanément
-- dans ladite position de séparation (PS2) dans laquelle le cylindre de travail (12) et les organes de roulement sont séparés physiquement et de sorte à éviter tout frottement entre le cylindre de travail et les organes de roulement lors du déplacement.

7. Procédé selon la revendication 3 ou 4, pris en combinaison avec la revendication 6, dans lequel les moyens de séparation entre ledit cylindre de travail et la bande métallique comprennent ledit système de fourche (2), y compris les deux branches (20, 21), mobiles l'une par rapport à l'autre pour passer de leur position écartée (PE) jusqu'à la position rapprochée (PR) dans laquelle les deux branches (20, 21) du système de fourche sont intercalées entre ledit cylindre de travail (12), supérieur ou inférieur, et la bande métallique (BM) garantissant la suppression du contact entre le cylindre de travail (12) et la bande métallique (BM) et dans lequel les moyens de séparation mécanique entre ledit cylindre de travail (12) et les organes de roulement comprennent, deux ailes (3, 4), à fonction d'insert, respectivement solidaires de manière articulée audites deux branches (20, 21) du système de fourche et assurant conjointement, lors du rapprochement des deux branches de leur position écartée (PE) jusqu'à leur position rapprochée (PR) la séparation mécanique entre le cylindre de travail et les organes de roulement dans laquelle ledit cylindre de travail (12) et les organes de roulement sont séparés physiquement sur la longueur du cylindre de travail, par lesdites ailes (3, 4) en insert garantissant la suppression du contact entre le cylindre de travail (12) et les organes de roulement.

8. Procédé selon l'une des revendications 1 à 7 dans lequel la saisie de l'extrémité du cylindre de travail (12) lors de l'étape de retrait b) est mis en oeuvre par un dispositif de saisie (5) configuré pour saisir l'extrémité du cylindre de travail comprenant un préhenseur (50) avec une ventouse électromagnétique ou encore une ventouse pneumatique venant coopérer avec une base du cylindre, ou encore présentant une pince dont les mors viennent en prise avec la périphérie cylindrique de l'extrémité du cylindre, et dans lequel l'étape de retrait b) est mis en oeuvre par un déplacement du préhenseur (50) dispositif de saisie suivant la direction du cylindre de travail assurant une traction du cylindre de travail (12).

9. Procédé selon la revendication 3, 4, 5 ou 7 en combinaison avec la revendication 8 dans lequel le dispositif de saisie (5) comprend outre ledit préhenseur (50), mais encore un actionneur (51) reliant le support de fourche (22) au préhenseur (50), configuré pour déplacer le préhenseur (50) par rapport au support de fourche (22), suivant une direction parallèle aux branches du système de fourche, l'étape de retrait b) comprenant :
- une première sous-étape de retrait dans laquelle le préhenseur (50) saisit l'extrémité dudit cylindre de travail (12) et procède à un retrait partiel du cylindre de travail (12) par rapport au système de fourche dont les branches (12) sont, en position rapprochée (PR), immobiles dans la cage du laminoir (10), par déplacement du cylindre de travail (12) le long des branches (20, 21) du système de fourche,
- une deuxième sous-étape de retrait dans laquelle un appui (6), déplaçable selon une direction perpendiculaire à la direction des branches, relié audit support par un second actionneur (60), vient en en prise avec la périphérie du cylindre de travail, à proximité de l'extrémité saisie pour assurer le blocage du cylindre de travail, pincée entre l'appui (6), motorisé, d'une part, et un contre appui (7) au voisinage du support de fourche (12),
- une troisième sous étape de retrait dans laquelle le cylindre de travail bloqué entre l'appui (6) et le contre- appui (7) est retiré entièrement de la cage du laminoir par déplacement de l'ensemble du système de fourche et cylindre de travail bloqué.

10. Procédé selon la revendication 9, dans lequel le système de fourche (2), le dispositif de saisie (5) comprenant outre ledit préhenseur (50), mais encore un actionneur (51) reliant le support du système de fourche au préhenseur et l'appui (6) relié au support par ledit second actionneur (60) est un ensemble autoportant formant un même outil (8) de changement de cylindre de travail, manipulé par un moyen robotisé (Ro).

11. Procédé selon la revendication 10, dans lequel le cylindre de travail supérieur et le cylindre de travail inférieur sont retirés successivement par ledit même outil de changement de cylindre de travail, manipulé par des moyen robotisés (Ro) , lesdits moyens robotisés comprenant des moyens pour déplacer l'ensemble autoportant :
- suivant une direction x parallèle à l'axe du cylindre de travail (12) à saisir, lors de l'étape d'insertion ou de l'étape de retrait,
- en hauteur suivant une direction z, pour passer d'une position permettant l'extraction du cylindre de travail supérieur à une position permettant l'extraction du cylindre inférieure,
- en pivot suivant un axe de rotation parallèle à la direction des branches du système de fourche pour passer d'une configuration de l'ensemble autoportant autorisant l'extraction du cylindre de travail supérieure à une configuration dans laquelle l'ensemble autoportant est pivoté de 180° autorisant l'extraction du cylindre de travail inférieure.

12. Procédé pour le changement des cylindres de travail (12) d'un laminoir (10) en présence d'une bande métallique (BM) destinée à être laminée entre les deux cylindres de travail (12), y compris un cylindre de travail supérieur et un cylindre de travail inférieur, et dans lequel dans une position de fermeture de la cage du laminoir configurée pour le laminage de la bande métallique (BM), lesdits cylindres de travail (12) présentent chacun une génératrice de contact avec la bande métallique, les génératrices de contact et les axes des cylindres de travail se trouvant dans un plan sensiblement perpendiculaire à une direction de défilement de la bande métallique, des organes de roulement tels que des premiers cylindres intermédiaires (13), étant en contact suivant deux génératrices de contact entre chacun des cylindres de travail (12) et les organes de roulement, les organes de roulement assurant la transmission d'un effort de laminage aux cylindres de travail (12), inférieur et supérieur en contact avec la bande métallique (BM), procédé dans lequel on assure l'insertion des cylindres de travail (12), neuf ou rectifié, dans la cage de laminoir en présence de la bande métallique et des organes de roulement, après une ouverture au moins partielle de la cage du laminoir, le procédé **caractérisé en ce qu'**on assure l'insertion des cylindres de travail (12) par la mise en oeuvre des étapes suivantes, pour ledit cylindre de travail supérieur et/ou inférieur
- une étape d'insertion c) comprenant :
-- une insertion de manière robotisée de moyens de séparation mécanique (1) entre la bande métallique (BM) et le cylindre de travail à insérer garantissant la suppression du contact entre le cylindre de travail (12) et la bande métallique (BM) et/ou
-- une insertion de manière robotisée de moyens de séparation mécanique (1) entre les organes de roulement et ledit cylindre de travail (12) à insérer garantissant la suppression du contact entre le cylindre de travail (12) et les organes de roulement
- une étape de d'insertion d), conjointe ou successive à l'étape d'insertion c) comprenant une insertion dudit cylindre de travail (12) de manière robotisée, par une poussée d'une extrémité dudit cylindre de travail (12) et déplacement dudit cylindre de travail suivant son axe par rapport à la bande métallique (BM) et aux organes de roulement présents dans la cage du laminoir, dans laquelle lesdits moyens de séparation mécanique sont:
-- dans une position de séparation (PS1) dans laquelle le cylindre de travail (12) et la bande métallique (BM) sont séparés physiquement de sorte à éviter tout frottement entre le cylindre de travail et la bande métallique lors du déplacement, ou/et
-- dans une position de séparation (PS2) dans laquelle le cylindre de travail (12) et les organes de roulement sont séparés physiquement et de sorte à éviter tout frottement entre le cylindre de travail et les organes de roulement lors du déplacement.

13. Procédé selon la revendication 12, présentant l'étape d'insertion c) comprenant l'insertion de manière robotisée des moyens de séparation mécanique entre ledit cylindre de travail (12) à insérer, supérieur ou inférieur, et la bande métallique (BM) jusqu'à la position de séparation (PS1) dans laquelle la bande métallique (BM) et ledit cylindre de travail (12), supérieur ou inférieur sont séparés physiquement sur la longueur du cylindre de travail, garantissant une suppression du contact entre le cylindre de travail et la bande métallique, et l'étape d'insertion d) dans laquelle on réalise ladite insertion du cylindre de travail de manière robotisée, par déplacement dudit cylindre de travail (12) suivant son axe par rapport à la bande métallique et aux organes de roulement, dans ladite position de séparation (PS1) dans laquelle le cylindre de travail (12), supérieur ou inférieur et la bande métallique (BM) sont séparés physiquement de sorte à éviter tout frottement entre le cylindre de travail et la bande métallique lors du déplacement.

14. Procédé selon la revendication 12 ou 13, dans lequel l'étape d'insertion c) et l'étape d'insertion d) sont mises en oeuvre pour le cylindre de travail (12), supérieur, et dans lequel lesdits moyens de séparation (1) entre ledit cylindre de travail (12), supérieur et la bande métallique (BM) comprennent un système de fourche (2) comprenant deux branches (20, 21), parallèles entre elles, maintenues à un même support de fourche (22) et dans lequel les deux branches du système de fourche sont mobiles par rapport audit support de fourche, pour prendre, d'une part, lors de l'étape d'insertion c) et l'étape d'insertion d) une position rapprochée (PR) dans laquelle les deux branches du système de fourche sont rapprochées l'une de l'autre, configurées de sorte à venir en contact respectivement avec deux génératrices du cylindre de travail (12) supérieur pour écarter le cylindre de travail supérieur de la bande métallique (BM), d'autre part, puis une position écartée (PE), configurée pour assurer la dépose du cylindre de travail (12) supérieur sur la bande métallique avec génératrice de contact en le cylindre de travail supérieur et la bande métallique, les deux branches alors disposée de part et d'autre du cylindre de travail supérieur.

15. Procédé selon la revendication 13 ou 14, dans lequel l'étape d'insertion c) et l'étape d'insertion d) sont mis en oeuvre pour le cylindre de travail inférieur, et dans lequel lesdits moyens de séparation entre ledit cylindre de travail et la bande métallique comprennent un système de fourche (2) comprenant deux branches (20, 21), parallèles entre elles, maintenues à un même support de fourche (22) et dans lequel les deux branches dudit système de fourche présentent des extrémités libres (23), pourvues pentes (24), qui lorsque les deux branches (20, 21) du système fourche sont d'axes contenus dans un plan parallèle au plan de la bande métallique (BM), sont inclinées par rapport au plan de la bande métallique (BM), suivant la direction perpendiculaire à la direction de défilement de la bande métallique, lesdites pentes (24) aux extrémités des branches (21) étant configurées pour coopérer avec le bord de la bande métallique (BM) pour soulever la bande métallique lors de l'insertion des branches (20, 21) suivant un déplacement parallèle à la direction du cylindre de travail inférieur, avec écartement de la bande métallique (BM) du cylindre de travail (12) inférieur.

16. Procédé selon la revendication 14 ou 15, dans lequel les deux branches (20,21) du système de fourche (2) présentent une section, suivant un plan perpendiculaire à la direction des branches (20, 21), comprenant deux pentes (25, 26), appartenant respectivement aux deux branches (20, 21) en vis-à-vis, inclinées par rapport au plan de la bande métallique (BM) suivant la direction de défilement de la bande métallique, les deux pentes (25, 26) étant configurées pour venir en contact avec deux génératrices du cylindre de travail (12) supérieur pour assurer le maintien de travail supérieur, en formant un berceau pour le maintien du cylindre de travail supérieur (12), dans la position rapprochée (PR) des branches (20, 21) du système de fourche (2), puis une dépose contrôlée du cylindre de travail supérieur sur la bande métallique lorsque les deux branches sont déplacées jusqu'à leur position écartée (PE).

17. Procédé selon l'une des revendications 12 à 16, dans lequel ladite étape d'insertion c) comprend :
- ladite insertion de manière robotisée des moyens de séparation mécanique (1) entre la bande métallique (BM) et le cylindre de travail à insérer garantissant la suppression du contact entre le cylindre de travail (12) et la bande métallique (BM), et
- ladite insertion de manière robotisée de moyens de séparation mécanique (1) entre les organes de roulement et ledit cylindre de travail (12) à insérer garantissant la suppression du contact entre le cylindre de travail (12) et les organes de roulement et dans lequel ladite étape d'insertion d) comprend l'insertion dudit cylindre de travail de manière robotisée, par une poussée d'une extrémité dudit cylindre de travail et le déplacement dudit cylindre de travail suivant son axe par rapport à la bande et aux organes de roulement, et dans lequel lesdits moyens de séparation mécanique (1) sont:
-- dans ladite position de séparation (PS1) dans laquelle le cylindre de travail (12) et la bande métallique (BM) sont séparés physiquement de sorte à éviter tout frottement entre le cylindre de travail et la bande métallique lors du déplacement, et simultanément
-- dans ladite position de séparation (PS2) dans laquelle le cylindre de travail (12) et les organes de roulement sont séparés physiquement et de sorte à éviter tout frottement entre le cylindre de travail et les organes de roulement lors du déplacement.

18. Procédé selon la revendication 14 ou 15, pris en combinaison avec la revendication 17, dans lequel les moyens de séparation entre ledit cylindre de travail et la bande métallique comprennent ledit système de fourche (2), y compris les deux branches (20, 21), mobiles l'une par rapport à l'autre pour passer d'une position rapprochée (PR) dans laquelle les deux branches (20, 21) du système de fourche sont intercalées entre ledit cylindre de travail (12), supérieur ou inférieur, et la bande métallique (BM) garantissant la suppression du contact entre le cylindre de travail (12) et la bande métallique (BM) lors de l'étape d'insertion c) et l'étape d'insertion d) et dans lequel les moyens de séparation mécanique entre ledit cylindre de travail (12) et les organes de roulement comprennent, deux ailes (3, 4), à fonction d'insert, respectivement solidaires de manière articulée audites deux branches (20, 21) du système de fourche et assurant conjointement, dans une position rapprochée (PR) la séparation mécanique entre le cylindre de travail et les organes de de roulement dans laquelle ledit cylindre de travail (12) et les organes de roulement sont séparés physiquement sur la longueur du cylindre de travail, par lesdites ailes (3, 4) en insert garantissant la suppression du contact entre le cylindre de travail (12) et les organes de roulement lors de l'étape d'insertion c) et l'étape d'insertion d).

19. Procédé selon la revendication 18 dans lequel l'étape d'insertion c) et l'étape d'insertion d) sont mises en oeuvre pour le cylindre de travail (12), supérieur, et dans lequel lesdits moyens de séparation (1) entre ledit cylindre de travail (12), supérieur et la bande métallique (BM) comprennent le système de fourche (2) comprenant deux branches (20, 21), parallèles entre elles, maintenues à un même support de fourche (22) et dans laquelle les deux branches du système de fourche sont mobiles par rapport audit support de fourche, pour prendre, d'une part, lors de l'étape d'insertion c) et l'étape d'insertion d) une position rapprochée (PR) dans laquelle les deux branches du système de fourche sont rapprochées l'une de l'autre, configurées de sorte à venir en contact respectivement avec deux génératrices du cylindre de travail (12) supérieur pour écarter le cylindre de travail supérieur de la bande métallique (BM), les deux ailes (3,4) assurant conjointement la séparation mécanique entre le cylindre de travail (12) et les organes de roulement, et puis d'autre part, une position écartée (PE), configurée pour assurer la dépose du cylindre de travail (12) supérieur sur la bande métallique avec génératrice de contact entre le cylindre de travail supérieur et la bande métallique, les deux branches alors disposées de part et d'autre du cylindre de travail supérieur, et conjointement l'escamotage des ailes (3,4) dans une position écartée où elles libèrent les inter-espace entre le cylindre de travail et les organes de roulement.

20. Procédé selon l'une des revendications 12 à 19 dans lequel la poussée de l'extrémité du cylindre de travail (12) lors de l'étape d'insertion d) est mis en oeuvre par un dispositif de saisie (5) comprenant un préhenseur (50) configuré pour pousser l'extrémité du cylindre de travail et dans lequel l'étape d'insertion d) est mis en oeuvre par un déplacement du préhenseur (50) dispositif de saisie suivant la direction du cylindre de travail assurant une poussée du cylindre de travail (12).

21. Procédé selon la revendication 20, dans lequel le dispositif de saisie (5) comprend encore un actionneur (51) reliant le support de fourche (22) au préhenseur (50), configuré pour déplacer le préhenseur (50) par rapport au support de fourche (22), suivant une direction parallèle aux branches du système de fourche, l'étape d'insertion d) comprenant :
- une première sous-étape d'insertion dans lequel le cylindre de travail bloqué entre un appui (6) et un contre-appui (7) embarqué au support de fourche est inséré partiellement dans la cage du laminoir entre la bande métallique BM et le cylindre de travail supérieur ou inférieur, les branches de la fourche, voire les ailes (3,4) dans leur position rapprochée (PR) garantissant la suppression du contact entre la bande métallique et le cylindre de travail, avec éventuellement garanti suppression du contact entre le cylindre de travail et les organes de roulement par les ailes (3,4),
- une deuxième sous-étape de déblocage dans laquelle ledit appui (6), déplaçable, relié audit support par un second actionneur (60) selon une direction perpendiculaire à la direction des branches est écarté du contre-appui pour libérer le cylindre de travail,
- une troisième sous-étape d'insertion dans laquelle le cylindre de travail partiellement inséré est poussé par l'actionneur (51) par glissement du cylindre de travail supérieur sur les branches du système la fourche alors en position rapprochée (PR), ou encore glissement du cylindre inférieur sur les ailes en insert (3,4).

22. Procédé selon l'une des revendications 1 à 21, dans lequel ledit laminoir est un laminoir 20 HI.

23. Outil (8) convenant pour le changement des cylindres de travail d'un laminoir selon le procédé de l'une quelconque des revendications 1 à 22, ledit outil configuré pour être manipulé par des moyens motorisés (Ro) comprenant :
- un système de fourche (2) comprenant deux branches (20, 21) configurées pour être insérées dans la cage d'un laminoir dans une position écartée (PE) des branches de part et d'autre d'un cylindre de travail (12), supérieur du laminoir, lesdites branches (20, 21) étant mobiles par rapport à un support de fourche (22), lesdites branches (20, 21) étant configurées pour passer de leur position écartée (PE) jusqu'à une position rapprochée (PR) dans laquelle les branches (20, 21) assurent le soulèvement du cylindre de travail (12) supérieur en garantissant la séparation physique entre le cylindre de travail (12) et la bande métallique (BM) lors d'une extraction d'un cylindre de travail, et/ou encore le système de fourche comprenant les deux branches (20, 21) configurées pour être insérées dans la cage d'un laminoir dans leur position rapprochée (PR), lesdites branches étant mobiles par rapport à un support de fourche (22), configurées pour passer de leur position rapprochée (PR) jusqu'à leur position écartée (PE) pour provoquer la dépose du cylindre de travail (12), supérieur sur la bande métallique (BM)
- un dispositif de saisie (5), comprenant un préhenseur (50) relié par un actionneur (51) au support de fourche (22), configuré pour saisir une extrémité du cylindre de travail (12) et tirer le cylindre de travail le long des branches (20, 21) du système de fourche.

24. Outil selon la revendication 23 comprenant un appui (6) mobile relié par un second actionneur (60) au support de fourche (22) configuré pour assurer le blocage de l'extrémité du cylindre de travail saisi et tracté par le dispositif de saisie (5), pincé entre l'appui mobile (6) et un contre-appui (7) au voisinage du support de fourche (22), lorsque les branches sont en position rapprochée (PR).

25. Outil selon la revendication 23 ou 24, comprenant deux ailes (3, 4), à fonction d'insert, respectivement solidaires de manière articulée audites deux branches (20, 21) du système de fourche et assurant :
- lors du rapprochement des deux branches (20, 21), et conjointement des ailes (3, 4) en insert, de leur position écartée (PE) jusqu'à leur position rapprochée (PR) la séparation mécanique entre le cylindre de travail (12) et les organes de roulement dans laquelle ledit cylindre de travail et les organes de roulement sont séparés physiquement sur la longueur du cylindre de travail, par lesdites ailes (3, 4) en insert garantissant la suppression du contact entre le cylindre de travail et les organes de roulement, en particulier la suppression des deux génératrices de contact du cylindre de travail inférieur avec les organes de roulement, et/ou
- le lâcher du cylindre de travail (12) inférieur sur les ailes (3, 4) en insert entre le cylindre de travail (12) et les organes de roulement, dans la position rapprochée (PR) des branches dans la cage du laminoir, puis la dépose du cylindre de travail inférieure sur les organes de roulement lorsque les branches (20, 21) et les ailes (3, 4) en insert sont passés leur position rapprochée (PR) vers leur position écartée (PE).

## Patentansprüche

1. Verfahren zum Wechseln der Arbeitswalzen (12) eines Walzwerks (10) bei Vorhandensein eines Metallbandes (BM), das dazu bestimmt ist, zwischen den zwei Arbeitswalzen (12) gewalzt zu werden, einschließlich einer oberen Arbeitswalze und einer unteren Arbeitswalze, wobei in einer Schließposition des Walzgerüsts des Walzwerks, das für das Walzen des Metallbandes (BM) eingerichtet ist, die Arbeitswalzen (12) jeweils eine Kontaktmantellinie mit dem Metallband aufweisen, wobei die Kontaktmantellinien und die Achsen der Arbeitswalzen in einer Ebene im Wesentlichen senkrecht auf eine Ablaufrichtung des Metallbandes angeordnet sind, wobei Walzelemente, wie erste Zwischenwalzen (13), entlang zweier Kontaktmantellinien zwischen jeder der Arbeitswalzen (12) und den Walzelementen in Kontakt sind, wobei die Walzelemente die Übertragung einer Walzkraft auf die unteren und oberen Arbeitswalzen (12), die mit dem Metallband (BM) in Kontakt sind, gewährleisten, wobei bei dem Verfahren die Entnahme der Arbeitswalzen (12) aus dem Walzgerüst nach einem zumindest teilweisen Öffnen des Walzgerüsts des Walzwerks gewährleistet wird, für die die Arbeitswalzen (12) voneinander in Bezug zu den Positionen der Arbeitswalzen in der Schließposition des Walzgerüsts des Walzwerks entfernt werden,
wobei das Verfahren **dadurch gekennzeichnet ist, dass** die Entnahme der Arbeitswalzen (12) gewährleistet wird durch den Einsatz der folgenden Schritte für die obere und/oder untere Arbeitswalze
- eines Schrittes des Einsetzens a), umfassend
-- ein robotisiertes Einsetzen von mechanischen Trennmitteln (1) zwischen der Arbeitswalze (12) und dem Metallband (BM) bis zu einer Trennposition (PS1), in der das Metallband (BM) und die Arbeitswalze (12) physisch auf der Länge der Arbeitswalze und bis zur Gewährleistung des Unterbindens des Kontakts zwischen der Arbeitswalze (12) und dem Metallband (BM) getrennt werden, und/oder
-- ein robotisiertes Einsetzen von mechanischen Trennmitteln (1) zwischen der Arbeitswalze (12) und den Walzmitteln bis zu einer Trennposition (PS2), in der die Arbeitswalze (12) und die Walzelemente physisch auf der Länge der Arbeitswalze und bis zur Gewährleistung des Unterbindens des Kontakts zwischen der Arbeitswalze (12) und den Walzelementen getrennt werden,
- eines Schrittes des Herausziehens b) umfassend
-- eine robotisierte Entnahme der Arbeitswalze (12) durch ein Erfassen eines Endes der Arbeitswalze (12) und Verlagern der Arbeitswalze entlang ihrer Achse in Bezug zum Metallband (BM) und den Walzelementen, die im Walzgerüst des Walzwerks vorhanden sind, wobei die mechanischen Trennmittel sind:
-- in der Trennposition (PS1), in der die Arbeitswalze (12) und das Metallband (BM) physisch getrennt sind, um jede Reibung zwischen der Arbeitswalze und dem Metallband bei der Verlagerung zu vermeiden, oder/und
-- in der Trennposition (PS2), in der Arbeitswalze (12) und die Walzelemente physisch getrennt sind, um jede Reibung zwischen der Arbeitswalze und den Walzelementen bei der Verlagerung zu vermeiden.

2. Verfahren nach Anspruch 1, umfassend den Schritt des Einsetzens a) umfassend das robotisierte Einsetzen der mechanischen Trennmittel zwischen der oberen oder unteren Arbeitswalze (12) und dem Metallband (BM) bis zu der Trennposition (PS1), in der das Metallband (BM) und die obere oder untere Arbeitswalze (12) physisch auf der Länge der Arbeitswalze getrennt werden, was ein Unterbinden des Kontakts zwischen der Arbeitswalze und dem Metallband gewährleistet, und die Entnahme, bei der die Entnahme der Arbeitswalze auf robotisierte Weise erfolgt, durch Verlagern der Arbeitswalze (12) entlang ihrer Achse in Bezug zum Metallband und den Walzelementen in die Trennposition (PS1), in der die obere oder untere Arbeitswalze (12) und das Metallband (BM) physisch getrennt sind, um jede Reibung zwischen der Arbeitswalze und dem Metallband bei der Verlagerung zu vermeiden.

3. Verfahren nach Anspruch 2, bei dem der Schritt des Einsetzens a) und der Schritt des Herausziehens b) für die obere Arbeitswalze (12) eingesetzt werden, und bei dem die Trennmittel (1) zwischen der oberen Arbeitswalze (12) und dem Metallband (BM) ein Gabelsystem (2), umfassend zwei zueinander parallele Schenkel (20, 21), umfassen, die auf einer selben Gabelstütze (22) gehalten werden, und wobei die zwei Schenkel des Gabelsystems in Bezug zur Gabelstütze beweglich sind, um einerseits eine beabstandete Position (PE), die eingerichtet ist, um das Einsetzen der zwei Schenkel der Gabel beiderseits der oberen Arbeitswalze ohne Reibung mit der oberen Arbeitswalze (12), die immer noch mit der Kontaktmantellinie mit dem Metallband in Kontakt ist, zu gewährleisten, und andererseits eine angenäherte Position (PR) einzunehmen, in der die zwei Schenkel des Gabelsystems einander angenähert sind, und die eingerichtet ist, um jeweils mit zwei Mantellinien der oberen Arbeitswalze (12) in Kontakt zu kommen, um die obere Arbeitswalze von dem Metallband (BM) durch Anheben desselben zu entfernen, wobei der Kontakt zwischen der oberen Arbeitswalze mit dem Metallband unterbunden wird.

4. Verfahren nach Anspruch 2 oder 3, bei dem der Schritt des Einsetzens a) und der Schritt des Herausziehens b) für die untere Arbeitswalze eingesetzt werden, und bei dem die Trennmittel zwischen der Arbeitswalze und dem Metallband ein Gabelsystem (2), umfassend zwei zueinander parallele Schenkel (20, 21), umfassen, die auf einer selben Gabelstütze (22) gehalten werden, und wobei die zwei Schenkel des Gabelsystems freie Enden (23), die mit Neigungen (24) versehen sind, aufweisen, die, wenn die zwei Schenkel (20, 21) des Gabelsystems Achsen haben, die in einer Ebene parallel zur Ebene des Metallbandes (BM) enthalten sind, in Bezug zur Ebene des Metallbandes (BM) in die Richtung senkrecht auf die Ablaufrichtung des Metallbandes geneigt werden, wobei die Neigungen (24) an den Enden der Schenkel (21) eingerichtet sind, um mit dem Rand des Metallbandes (BM) zusammenzuwirken, um das Metallband beim Einsetzen der Schenkel (20, 21) entlang einer Verlagerung parallel zur Richtung der unteren Arbeitswalze anzuheben, mit einer Beabstandung des Metallbandes (BM) von der unteren Arbeitswalze (12) und einem Unterbinden des Kontakts zwischen der unteren Arbeitswalze (12) und dem Metallband (BM).

5. Verfahren nach Anspruch 3, bei dem die zwei Schenkel (20, 21) des Gabelsystems (2) einen Abschnitt entlang einer Ebene senkrecht auf die Richtung der Schenkel (20, 21) aufweisen, umfassend zwei Neigungen (25, 26), die jeweils den zwei gegenüber liegenden Schenkeln (20, 21) angehören, die in Bezug zur Ebene des Metallbandes (BM) entlang der Ablaufrichtung des Metallbandes geneigt sind, wobei die zwei Neigungen (25, 26) eingerichtet sind, um mit zwei Mantellinien der oberen Arbeitswalze (12) in Kontakt zu kommen, um das Anheben der oberen Arbeitswalze zu gewährleisten, wobei eine Halterung zum Halten der oberen Arbeitswalze (12) in der angenäherten Position (PR) der Schenkel (20, 21) des Gabelsystems (2) gebildet wird.

6. Verfahren nach einem der Ansprüche 1 bis 5, bei dem der Schritt des Einsetzens a) umfasst:
- das robotisierte Einsetzen der mechanischen Trennmittel (1) zwischen der Arbeitswalze (12) und dem Metallband (BM) bis zu der Trennposition (PS1), in der das Metallband (BM) und die Arbeitswalze (12) physisch auf der Länge der Arbeitswalze und bis zur Gewährleistung des Unterbindens des Kontakts zwischen der Arbeitswalze (12) und dem Metallband (BM) getrennt werden, und
- das robotisiertes Einsetzen von mechanischen Trennmitteln zwischen der Arbeitswalze (12) und den Walzmitteln bis zu der Trennposition (PS2), in der die Arbeitswalze und die Walzelemente physisch auf der Länge der Arbeitswalze und bis zur Gewährleistung des Unterbindens des Kontakts zwischen der Arbeitswalze und den Walzelementen getrennt werden,
und bei dem der Schritt des Herausziehens b) die robotisierte Entnahme der Arbeitswalze durch ein Erfassen eines Endes der Arbeitswalze und Verlagern der Arbeitswalze entlang ihrer Achse in Bezug zum Metallband und den Walzelementen umfasst, wobei die mechanischen Trennmittel (1) sind:
-- in der Trennposition (PS1), in der die Arbeitswalze (12) und das Metallband (123) physisch getrennt sind, um jede Reibung zwischen der Arbeitswalze und dem Metallband bei der Verlagerung zu vermeiden, und gleichzeitig
-- in der Trennposition (PS2), in der die Arbeitswalze (12) und die Walzelemente physisch getrennt sind und um jede Reibung zwischen der Arbeitswalze und den Walzelementen bei der Verlagerung zu vermeiden.

7. Verfahren nach Anspruch 3 oder 4 in Kombination mit Anspruch 6, bei dem die Trennmittel zwischen der Arbeitswalze und dem Metallband das Gabelsystem (2) einschließlich der zwei Schenkel (20, 21) umfassen, die in Bezug zueinander beweglich sind, um von ihrer beabstandeten Position (PE) bis in ihre angenäherte Position (PR) überzugehen, in der die zwei Schenkel (20, 21) des Gabelsystems zwischen der oberen oder unteren Arbeitswalze (12) und dem Metallband (BM) zwischengefügt sind, wodurch das Unterbinden des Kontakts zwischen der Arbeitswalze (12) und dem Metallband (BM) gewährleistet wird, und bei dem die mechanischen Trennmittel zwischen der Arbeitswalze (12) und den Walzelementen zwei Flügel (3, 4) mit Einsatzfunktion umfassen, die jeweils gelenkig mit den zwei Schenkeln (20, 21) des Gabelsystems verbunden sind und gemeinsam bei der Annäherung der zwei Schenkel von ihrer beabstandeten Position (PE) in ihre angenäherte Position (PR) die mechanische Trennung zwischen der Arbeitswalze und den Walzelementen gewährleisten, bei der die Arbeitswalze (12) und die Walzelemente physisch auf der Länge der Arbeitswalze durch die Flügel (3, 4) als Einsatz getrennt sind, wodurch das Unterbinden des Kontakts zwischen der Arbeitswalze (12) und den Walzelementen gewährleistet wird.

8. Verfahren nach einem der Ansprüche 1 bis 7, bei dem das Erfassen des Endes der Arbeitswalze (12) während des Schrittes des Herausziehens b) von einer Erfassungsvorrichtung (5) eingesetzt wird, die eingerichtet ist, um das Ende der Arbeitswalze zu erfassen, umfassend einen Greifer (50) mit einem elektromagnetischen Sauger oder auch einem Druckluftsauger, der mit einer Basis der Walze zusammenwirkt, oder auch umfassend eine Zange, deren Bügel mit dem zylindrischen Umfang des Endes der Walze in Eingriff gelangen, und bei dem der Schritt des Herausziehens b) durch ein Verlagern des Greifers (50) der Erfassungsvorrichtung entlang der Richtung der Arbeitswalze, das ein Ziehen der Arbeitswalze (12) gewährleistet, eingesetzt wird.

9. Verfahren nach Anspruch 3, 4, 5 oder 7 in Kombination mit Anspruch 8, bei dem die Erfassungsvorrichtung (5) ferner den Greifer (50) aber auch einen Aktuator (51) umfasst, der die Gabelstütze (22) mit dem Greifer (50) verbindet und eingerichtet ist, um den Greifer (50) in Bezug zur Gabelstütze (22) entlang einer Richtung parallel zu den Schenkeln des Gabelsystems zu verlagern, wobei der Schritt des Herausziehens b) umfasst:
- einen ersten Unterschritt des Herausziehens, bei dem der Greifer (50) das Ende der Arbeitswalze (12) erfasst und ein teilweises Herausziehen der Arbeitswalze (12) aus dem Gabelsystem, dessen Schenkel (12) in angenäherter Position (PR) in dem Gerüst des Walzwerks (10) unbeweglich sind, durch Verlagern der Arbeitswalze (12) entlang der Schenkel (20, 21) des Gabelsystems vornimmt,
- einen zweiten Unterschritt des Herausziehens, bei dem eine Auflage (6), die entlang einer Richtung senkrecht auf die Richtung der Schenkel verlagerbar ist, die mit der Stütze durch einen zweiten Aktuator (60) verbunden ist, mit dem Umfang der Arbeitswalze in der Nähe des erfassten Endes in Eingriff gelangt, um die Feststellung der Arbeitswalze, die zwischen der motorisierten Auflage (6) einerseits und einer Gegenauflage (7) in der Nähe der Gabelstütze (12) eingespannt ist, zu gewährleisten,
- einen dritten Unterschritt des Herausziehens, bei dem die zwischen der Auflage (6) und der Gegenauflage (7) festgestellte Arbeitswalze zur Gänze aus dem Gerüst des Walzwerks durch Verlagern der Gruppe des Gabelsystems und der festgestellten Arbeitswalze herausgezogen wird.

10. Verfahren nach Anspruch 9, bei dem das Gabelsystem (2), die Erfassungsvorrichtung (5), ferner umfassend den Greifer (50), aber auch einen Aktuator (51), der die Stütze des Gabelsystems mit dem Greifer verbindet, und die Auflage (6), die mit der Stütze durch den zweiten Aktuator (60) verbunden ist, eine selbsttragende Gruppe bilden, die ein selbes Werkzeug (8) zum Wechseln einer Arbeitswalze bildet, die von einem Robotermittel (Ro) betätigt wird.

11. Verfahren nach Anspruch 10, bei dem die obere Arbeitswalze und die untere Arbeitswalze nacheinander durch dasselbe Werkzeug zum Wechseln einer Arbeitswalze, das durch Robotermittel (Ro) betätigt wird, herausgezogen werden, wobei die Robotermittel Mittel zur Verlagerung der selbsttragenden Gruppe umfassen:
- entlang einer Richtung x parallel zur Achse der zu erfassenden Arbeitswalze (12) beim Schritt des Einsetzens oder beim Schritt des Herausziehens,
- in der Höhe entlang einer Richtung z, um von einer Position, die die Entnahme der oberen Arbeitswalze ermöglicht, in eine Position, die die Entnahme der unteren Arbeitswalze ermöglicht, überzugehen,
- durch Schwenken entlang einer Rotationsachse parallel zur Richtung der Schenkel des Gabelsystems, um von einer Ausführung der selbsttragenden Gruppe, die die Entnahme der oberen Arbeitswalze gestattet, in eine Ausführung überzugehen, in der die selbsttragende Gruppe um 180° geschwenkt wird, um die Entnahme der unteren Arbeitswalze zu gestatten.

12. Verfahren zum Wechseln der Arbeitswalzen (12) eines Walzwerks (10) bei Vorhandensein eines Metallbandes (BM), das dazu bestimmt ist, zwischen den zwei Arbeitswalzen (12) gewalzt zu werden, einschließlich einer oberen Arbeitswalze und einer unteren Arbeitswalze, wobei in einer Schließposition des Walzgerüsts des Walzwerks, das für das Walzen des Metallbandes (BM) eingerichtet ist, die Arbeitswalzen (12) jeweils eine Kontaktmantellinie mit dem Metallband aufweisen, wobei die Kontaktmantellinien und die Achsen der Arbeitswalzen in einer Ebene im Wesentlichen senkrecht auf eine Ablaufrichtung des Metallbandes angeordnet sind, wobei Walzelemente, wie erste Zwischenwalzen (13), entlang zweier Kontaktmantellinien zwischen jeder der Arbeitswalzen (12) und den Walzelementen in Kontakt sind, wobei die Walzelemente die Übertragung einer Walzkraft auf die unteren und oberen Arbeitswalzen (12), die mit dem Metallband (BM) in Kontakt sind, gewährleisten, wobei bei dem Verfahren das Einsetzen der Arbeitswalzen (12), neu oder wiederhergestellt, in das Walzgerüst bei Vorhandensein des Metallbandes und der Walzelemente nach einem zumindest teilweisen Öffnen des Walzgerüsts des Walzwerks gewährleistet wird,
wobei das Verfahren **dadurch gekennzeichnet ist, dass** das Einsetzen der Arbeitswalzen (12) gewährleistet wird durch den Einsatz der folgenden Schritte für die obere und/oder untere Arbeitswalze
- eines Schrittes des Einsetzens c), umfassend
-- ein robotisiertes Einsetzen von mechanischen Trennmitteln (1) zwischen dem Metallband (BM) und der einzusetzenden Arbeitswalze, welches das Unterbinden des Kontakts zwischen der Arbeitswalze (12) und dem Metallband (BM) gewährleistet, und/oder
-- ein robotisiertes Einsetzen von mechanischen Trennmitteln (1) zwischen den Walzmitteln und der einzusetzenden Arbeitswalze (12), welches das Unterbinden des Kontakts zwischen der Arbeitswalze (12) und den Walzelementen gewährleistet,
- einen Schritt des Einsetzens d) gemeinsam mit oder nach dem Schritt des Einsetzens c), umfassend ein robotisiertes Einsetzen der Arbeitswalze (12) durch ein Schieben eines Endes der Arbeitswalze (12) und Verlagern der Arbeitswalze entlang ihrer Achse in Bezug zum Metallband (BM) und zu den Walzelementen, die im Gerüst des Walzwerks vorhanden sind, bei dem die mechanischen Trennmittel sind:
-- in der Trennposition (PS1), in der die Arbeitswalze (12) und das Metallband (BM) physisch getrennt sind, um jede Reibung zwischen der Arbeitswalze und dem Metallband bei der Verlagerung zu vermeiden, oder/und
-- in der Trennposition (PS2), in der die Arbeitswalze (12) und die Walzelemente physisch getrennt sind, um jede Reibung zwischen der Arbeitswalze und den Walzelementen bei der Verlagerung zu vermeiden.

13. Verfahren nach Anspruch 12, umfassend den Schritt des Einsetzens c), umfassend das robotisierte Einsetzen der mechanischen Trennmittel zwischen der einzusetzenden oberen oder unteren Arbeitswalze (12) und dem Metallband (BM) bis zu der Trennposition (PS1), in der das Metallband (BM) und die obere oder untere Arbeitswalze (12) physisch auf der Länge der Arbeitswalze getrennt sind, wodurch ein Unterbinden des Kontakts zwischen der Arbeitswalze und dem Metallband gewährleistet wird, und den Schritt des Einsetzens d), bei dem das Einsetzen der Arbeitswalze auf robotisierte Weise durch Verlagern der Arbeitswalze (12) entlang ihrer Achse in Bezug zum Metallband und den Walzelementen in die Trennposition (PS1) erfolgt, in der die obere oder untere Arbeitswalze (12) und das Metallband (BM) physisch getrennt sind, um jede Reibung zwischen der Arbeitswalze und dem Metallband bei der Verlagerung zu vermeiden.

14. Verfahren nach Anspruch 12 oder 13, bei dem der Schritt des Einsetzens c) und der Schritt des Einsetzens d) für die obere Arbeitswalze (12) eingesetzt werden, und bei dem die Trennmittel (1) zwischen der oberen Arbeitswalze (12) und dem Metallband (BM) ein Gabelsystem (2), umfassend zwei zueinander parallele Schenkel (20, 21), die auf einer selben Gabelstütze (22) gehalten werden, umfassen, und bei dem die zwei Schenkel des Gabelsystems in Bezug zur Gabelstütze beweglich sind, um einerseits bei dem Schritt des Einsetzens c) und dem Schritt des Einsetzens d) eine angenäherte Position (PR) einzunehmen, in der die zwei Schenkel des Gabelsystems einander angenähert und eingerichtet sind, um jeweils mit zwei Mantellinien der oberen Arbeitswalze (12) in Kontakt zu kommen, um die obere Arbeitswalze von dem Metallband (BM) zu entfernen, und andererseits dann eine beabstandete Position (PE) einzunehmen, die eingerichtet ist, um das Ablegen der oberen Arbeitswalze (12) auf dem Metallband mit Kontaktmantellinie zwischen der oberen Arbeitswalze und dem Metallband zu gewährleisten, wobei die zwei Schenkel in diesem Fall beiderseits der oberen Arbeitswalze angeordnet sind.

15. Verfahren nach Anspruch 13 oder 14, bei dem der Schritt des Einsetzens c) und der Schritt des Einsetzens d) für die untere Arbeitswalze eingesetzt werden, und bei dem die Trennmittel zwischen der Arbeitswalze und dem Metallband ein Gabelsystem (2), umfassend zwei zueinander parallele Schenkel (20, 21), die auf einer selben Gabelstütze (22) gehalten werden, umfassen, und bei dem die zwei Schenkel des Gabelsystems freie Enden (23) aufweisen, die mit Neigungen (24) versehen sind, die, wenn die zwei Schenkel (20, 21) des Gabelsystems Achsen aufweisen, die in einer Ebene parallel zur Ebene des Metallbandes (BM) enthalten sind, in Bezug zur Ebene des Metallbandes (BM) entlang der Richtung senkrecht auf die Ablaufrichtung des Metallbandes geneigt werden, wobei die Neigungen (24) an den Enden der Schenkel (21) eingerichtet sind, um mit dem Rand des Metallbandes (BM) zusammenzuwirken, um das Metallband beim Einsetzen der Schenkel (20, 21) entlang einer Verlagerung parallel zur Richtung der unteren Arbeitswalze mit Beabstandung des Metallbandes (BM) zu der unteren Arbeitswalze (12) anzuheben.

16. Verfahren nach Anspruch 14 oder 15, bei dem die zwei Schenkel (20, 21) des Gabelsystems (2) einen Abschnitt entlang einer Ebene senkrecht auf die Richtung der Schenkel (20, 21) aufweisen, umfassend zwei Neigungen (25, 26), die jeweils den zwei gegenüber liegenden Schenkeln (20, 21) angehören, die in Bezug zur Ebene des Metallbandes (BM) entlang der Ablaufrichtung des Metallbandes geneigt sind, wobei die zwei Neigungen (25, 26) eingerichtet sind, um mit zwei Mantellinien der oberen Arbeitswalze (12) in Kontakt zu kommen, um das Anheben der oberen Arbeitswalze zu gewährleisten, wobei eine Halterung zum Halten der oberen Arbeitswalze (12) in der angenäherten Position (PR) der Schenkel (20, 21) des Gabelsystems (2) gebildet wird, dann ein kontrolliertes Ablegen der oberen Arbeitswalze auf dem Metallband, wenn die zwei Schenkel bis in ihre beabstandete Position (PE) verlagert wurden.

17. Verfahren nach einem der Ansprüche 12 bis 16, bei dem der Schritt des Einsetzens c) umfasst:
- das robotisierte Einsetzen der mechanischen Trennmittel (1) zwischen dem Metallband (BM) und der einzusetzenden Arbeitswalze, welches das Unterbinden des Kontakts zwischen der Arbeitswalze (12) und dem Metallband (BM) gewährleistet,
und
- das robotisierte Einsetzen von mechanischen Trennmitteln (1) zwischen den Walzelementen und der einzusetzenden Arbeitswalze (12), welches das Unterbinden des Kontakts zwischen der Arbeitswalze (12) und den Walzelementen gewährleistet
und bei dem der Schritt des Einsetzens d) das robotisierte Einsetzen der Arbeitswalze durch ein Schieben eines Endes der Arbeitswalze und Verlagern der Arbeitswalze entlang ihrer Achse in Bezug zum Band und zu den Walzelementen umfasst, und bei dem die mechanischen Trennmittel (1) sind:
-- in der Trennposition (PS1), in der die Arbeitswalze (12) und das Metallband (BM) physisch getrennt sind, um jede Reibung zwischen der Arbeitswalze und dem Metallband bei der Verlagerung zu vermeiden, und gleichzeitig
-- in der Trennposition (PS2), in der die Arbeitswalze (12) und die Walzelemente physisch getrennt sind, um jede Reibung zwischen der Arbeitswalze und den Walzelementen bei der Verlagerung zu vermeiden.

18. Verfahren nach Anspruch 14 oder 15 in Kombination mit Anspruch 17, bei dem die Trennmittel zwischen der Arbeitswalze und dem Metallband das Gabelsystem (2) einschließlich der zwei Schenkel (20, 21) umfasst, die in Bezug zueinander beweglich sind, um von einer angenäherten Position (PR) überzugehen, in der die zwei Schenkel (20, 21) des Gabelsystems zwischen der oberen oder unteren Arbeitswalze (12) und dem Metallband (BM) zwischengefügt sind, wodurch das Unterbinden des Kontakts zwischen der Arbeitswalze (12) und dem Metallband (BM) bei dem Schritt des Einsetzens c) und dem Schritt des Einsetzens d) gewährleistet wird, und in der die mechanischen Trennmittel zwischen der Arbeitswalze (12) und den Walzelementen zwei Flügel (3, 4) mit Einsatzfunktion umfassen, die jeweils gelenkig mit den zwei Schenkeln (20, 21) des Gabelsystems verbunden sind und gemeinsam in einer angenäherten Position (PR) die mechanische Trennung zwischen der Arbeitswalze und den Walzelementen gewährleisten, bei der die Arbeitswalze (12) und die Walzelemente physisch auf der Länge der Arbeitswalze durch die Flügel (3, 4) als Einsatz getrennt sind, wodurch das Unterbinden des Kontakts zwischen der Arbeitswalze (12) und den Walzelementen bei dem Schritt des Einsetzens c) und dem Schritt des Einsetzens d) gewährleistet wird.

19. Verfahren nach Anspruch 18, bei dem der Schritt des Einsetzens c) und der Schritt des Einsetzens d) für die obere Arbeitswalze (12) eingesetzt werden, und bei dem die Trennmittel (1) zwischen der oberen Arbeitswalze (12) und dem Metallband (BM) das Gabelsystem (2), umfassend zwei zueinander parallele Schenkel (20, 21), die auf einer selben Gabelstütze (22) gehalten werden, umfassen, und bei dem die zwei Schenkel des Gabelsystems in Bezug zur Gabelstütze beweglich sind, um einerseits bei dem Schritt des Einsetzens c) und dem Schritt des Einsetzens d) eine angenäherte Position (PR) einzunehmen, in der die zwei Schenkel des Gabelsystems einander angenähert und eingerichtet sind, um jeweils mit zwei Mantellinien der oberen Arbeitswalze (12) in Kontakt zu kommen, um die obere Arbeitswalze von dem Metallband (BM) zu entfernen, wobei die zwei Flügel (3, 4) gemeinsam die mechanische Trennung zwischen der Arbeitswalze (12) und den Walzelementen gewährleisten, und dann andererseits eine beabstandete Position (PE) einzunehmen, die eingerichtet ist, um das Ablegen der oberen Arbeitswalze (12) auf dem Metallband zu gewährleisten, wobei sich die Kontaktmantellinie zwischen der oberen Arbeitswalze und dem Metallband befindet, wobei die zwei Schenkel nun beiderseits der oberen Arbeitswalze angeordnet sind, und gemeinsam das Einziehen der Flügel (3, 4) in eine beabstandete Position zu gewährleisten, in der sie die Zwischenräume zwischen der Arbeitswalze und den Walzelementen freigeben.

20. Verfahren nach einem der Ansprüche 12 bis 19, bei dem das Schieben des Endes der Arbeitswalze (12) bei dem Schritt des Einsetzens d) von einer Erfassungsvorrichtung (5) eingesetzt wird, umfassend einen Greifer (50), der eingerichtet ist, um das Ende der Arbeitswalze zu schieben, und bei dem der Schritt des Einsetzens d) durch ein Verlagern des Greifers (50) der Erfassungsvorrichtung in die Richtung der Arbeitswalze erfolgt, wodurch ein Schieben der Arbeitswalze (12) gewährleistet wird.

21. Verfahren nach Anspruch 20, bei dem die Erfassungsvorrichtung (5) ferner einen Aktuator (51) umfasst, der die Gabelstütze (22) mit dem Greifer (50) verbindet und eingerichtet ist, um den Greifer (50) in Bezug zur Gabelstütze (22) in eine Richtung parallel zu den Schenkeln des Gabelsystems zu verlagern, wobei der Schritt des Einsetzens d) umfasst:
- einen ersten Unterschritt des Einsetzens, bei dem die zwischen einer Auflage (6) und einer Gegenauflage (7) blockierte und an der Gabelstütze eingebaute Arbeitswalze teilweise in das Walzgerüst des Walzwerks zwischen dem Metallband BM und der oberen oder unteren Arbeitswalze eingesetzt wird, wobei die Schenkel der Gabel bzw. die Flügel (3, 4) in ihrer angenäherten Position (PR) das Unterbinden des Kontakts zwischen dem Metallband und der Arbeitswalze gewährleisten, eventuell mit Gewährleistung der Unterbindung des Kontakts zwischen der Arbeitswalze und den Walzelementen durch die Flügel (3, 4),
- einen zweiten Unterschritt des Lösens, bei dem die Auflage (6), die mit der Stütze durch einen zweiten Aktuator (60) verbunden und in eine Richtung senkrecht auf die Richtung der Schenkel verlagerbar ist, von der Gegenauflage entfernt wird, um die Arbeitswalze freizugeben,
- einen dritten Unterschritt, bei dem die teilweise eingesetzte Arbeitswalze durch den Aktuator (51) durch Gleiten der oberen Arbeitswalze auf den Schenkeln des Gabelsystems, das sich nun in der angenäherten Position (PR) befindet, oder auch durch Gleiten der unteren Walze auf den Flügeln als Einsatz (3,4) verschoben wird.

22. Verfahren nach einem der Ansprüche 1 bis 21, bei dem das Walzwerk ein Walzwerk 20 HI ist.

23. Werkzeug (8), das für den Wechsel der Arbeitswalzen eines Walzwerks nach dem Verfahren nach einem der Ansprüche 1 bis 22 geeignet ist, wobei das Werkzeug eingerichtet ist, um durch motorisierte Mittel (Ro) betätigt zu werden, umfassend:
- ein Gabelsystem (2), umfassend zwei Schenkel (20, 21), die eingerichtet sind, um in das Walzgerüst eines Walzwerks in einer beabstandeten Position (PE) der Schenkel beiderseits einer oberen Arbeitswalze (12) des Walzwerks eingesetzt zu werden, wobei die Schenkel (20, 21) in Bezug zu einer Gabelstütze (22) beweglich sind, wobei die Schenkel (20, 12) eingerichtet sind, um von ihrer beabstandeten Position (PE) in eine angenäherte Position (PR) überzugehen, in der die Schenkel (20, 21) das Anheben der oberen Arbeitswalze (12) gewährleisten, wobei die physische Trennung zwischen der Arbeitswalze (12) und dem Metallband (BM) bei einem Herausziehen einer Arbeitswalze gewährleistet wird, und/oder wobei ferner das Gabelsystem die zwei Schenkel (20, 21) umfasst, die eingerichtet sind, um in das Walzgerüst eines Walzwerks in ihrer angenäherten Position (PR) eingesetzt zu werden, wobei die Schenkel in Bezug zu einer Gabelstütze (22) beweglich und eingerichtet sind, um von ihrer angenäherten Position (PR) bis in ihre beabstandete Position (PE) überzugehen, um das Ablegen der oberen Arbeitswalze (12) auf dem Metallband (BM) zu bewirken,
- eine Erfassungsvorrichtung (5), umfassend einen Greifer (50), der durch einen Aktuator (51) mit der Gabelstütze (22) verbunden und eingerichtet ist, um ein Ende der Arbeitswalze (12) zu erfassen und die Arbeitswalze entlang der Schenkel (20, 21) des Gabelsystems zu ziehen.

24. Werkzeug nach Anspruch 23, umfassend eine bewegliche Auflage (6), die durch einen zweiten Aktuator (60) mit der Gabelstütze (22) verbunden und eingerichtet ist, um die Feststellung des Endes der von der Erfassungsvorrichtung (5) erfassten und gezogenen und zwischen der beweglichen Auflage (6) und einer Gegenauflage (7) in der Nähe der Gabelstütze (22) eingespannten Arbeitswalze zu gewährleisten, wenn die Schenkel in der angenäherten Position (PR) sind.

25. Werkzeug nach Anspruch 23 oder 24, umfassend zwei Flügel (3, 4) mit Einsatzfunktion, die jeweils gelenkig mit den zwei Schenkeln (20, 21) des Gabelsystems verbunden sind und gewährleisten:
- bei der Annäherung der zwei Schenkel (20, 21) und gemeinsam der Flügel (3, 4) als Einsatz von ihrer beabstandeten Position (PE) bis in ihre angenäherte Position (PR) die mechanische Trennung zwischen der Arbeitswalze (12) und den Walzelementen, bei der die Arbeitswalze und die Walzelemente physisch auf der Länge der Arbeitswalze durch die Flügel (3, 4) als Einsatz getrennt sind, wodurch das Unterbinden des Kontakts zwischen der Arbeitswalze und den Walzelementen, insbesondere das Unterbinden der zwei Kontaktmantellinien der unteren Arbeitswalze mit den Walzelementen, gewährleistet wird, und/oder
- das Loslassen der unteren Arbeitswalze (12) auf den Flügeln (3, 4) als Einsatz zwischen der Arbeitswalze (12) und den Walzelementen in der angenäherten Position (PR) der Schenkel in dem Walzgerüst des Walzwerks, dann das Ablegen der unteren Arbeitswalze auf den Walzelementen, wenn die Schenkel (20, 21) und die Flügel (3, 4) als Einsatz von ihrer angenäherten Position (PR) in ihre beabstandete Position (PE) übergegangen sind.

## Claims

1. A method for changing work rolls (12) of a rolling mill (10) in the presence of a metal strip (MS) to be rolled between both work rolls (12), including an upper work roll and a lower work roll, and wherein in a closing position of the roll stand configured to roll the metal strip (MS), said work rolls (12) each have a contact generatrix with the metal strip, the contact generatrices and the axes of the work rolls lying in a plane substantially perpendicular to a running direction of the metal strip, rolling members such as first intermediate rolls (13) being in contact along two contact generatrices between each of the work rolls (12) and the rolling members, the rolling members ensuring transmission of a rolling force to the lower and upper work rolls (12) in contact with the metal strip (MS), method in which extraction of the work rolls (12) from the roll stand is ensured after at least partially opening the roll stand for which the work rolls (12) are spaced apart from each other with respect to the positions of the work rolls in the closing position of the roll stand, the method being **characterised in that** the extraction of the work rolls (12) is ensured by carrying out the following steps, for said upper and/or lower work roll
- an insertion step a) comprising:
-- robotically inserting mechanical separation means (1) between said work roll (12) and the metal strip (MS) to a separation position (SP1) in which the metal strip (MS) and said work roll (12) are physically separated along the length of the work roll, and up to ensuring removal of the contact between the work roll (12) and the metal strip (MS) and/or
-- robotically inserting mechanical separation means (1) between the work roll (12) and the rolling members to a separation position (SP2) in which said work roll (12) and the rolling members are physically separated along the length of the work roll, until ensuring suppression of the contact between the work roll (12) and the rolling members
- a removal step b) comprising:
-- robotically extracting said work roll (12), by gripping one end of said work roll (12) and moving said work roll along its axis with respect to the metal strip (MS) and the rolling members present in the roll stand, wherein said mechanical separation means are:
-- in said separation position (SP1) in which the work roll (12) and the metal strip (MS) are physically separated so as to avoid any friction between the work roll and the metal strip upon moving, or/and
-- in said separation position (SP2) in which the work roll (12) and the rolling members are physically separated and so as to avoid any friction between the work roll and the rolling members upon moving.

2. The method according to claim 1, having the insertion step a) comprising robotically inserting the mechanical separation means between said upper or lower work roll (12), and the metal strip (MS) to the separation position (SP1) in which the metal strip (MS) and said upper or lower work roll (12), are physically separated along the length of the work roll, guaranteeing suppression of the contact between the work roll and the metal strip and extraction in which said extraction of the work roll is robotically performed, by moving said work roll (12) along its axis with respect to the metal strip and the rolling members, in said separation position (SP1) in which the upper or lower work roll (12), and the metal strip (MS) are physically separated so as to avoid any friction between the work roll and the metal strip upon moving.

3. The method according to claim 2, wherein the insertion step a) and the extraction step b) are implemented for the upper work roll (12), and wherein said separation means (1) between said upper work roll (12) and the metal strip (MS) comprise a fork system (2) comprising two branches (20, 21), parallel to each other, held to a same fork support (22) and wherein both branches of the fork system are movable with respect to said fork support, to assume, on the one hand, a spaced apart position (SAP) configured to ensure insertion of both branches of the fork on either side of the upper work roll, without friction with said upper work roll (12) still in contact with the metal strip via the contact generatrix, and on the other hand a close position (CP) in which both branches of the fork system are moved closer to each other, configured so as to come into contact respectively with two generatrices of the upper work roll (12) in order to space apart the upper work roll from the metal strip (MS) by lifting it, suppressing contact between the upper work roll and the metal strip.

4. The method according to claim 2 or 3, wherein the insertion step a) and the extraction step b) are carried out for the lower work roll, and wherein said separation means between said work roll and the metal strip comprise a fork system (2) comprising two branches (20, 21), parallel to each other, held to a same fork support (22) and wherein both branches of said fork system have free ends (23), provided with slopes (24), which when both branches (20, 21) of the fork system have axes contained in a plane parallel to the plane of the metal strip (MS), are tilted with respect to the plane of the metal strip (MS), along the direction perpendicular to the running direction of the metal strip, said slopes (24) at the ends of the branches (21) being configured to cooperate with the edge of the metal strip (MS) to lift the metal strip upon insertion of the branches (20, 21) in a movement parallel to the direction of the lower work roll, with spacing apart the metal strip (MS) from the lower work roll (12) and suppressing contact between the lower work roll (12) and the metal strip (MS).

5. The method according to claim 3, wherein both branches (20, 21) of the fork system (2) have a cross-section, in a plane perpendicular to the direction of the branches (20, 21), comprising two slopes (25, 26), belonging respectively to both branches (20, 21) facing each other, which are tilted with respect to the plane of the metal strip (MS) in the running direction of the metal strip, both slopes (25, 26) being configured to come into contact with two generatrices of the upper work roll (12) to ensure lifting of the upper work roll, forming a cradle for holding the upper work roll (12), in the close position (CP) of the branches (20, 21) of the fork system (2).

6. The method according to one of claims 1 to 5, wherein said insertion step a) comprises:
- said robotically inserting the mechanical separation means (1) between said work roll (12) and the metal strip (MS) to the separation position (SP1) in which the metal strip (MS) and said work roll (12) are physically separated along the length of the work roll, and up to guaranteeing suppression of the contact between the work roll (12) and the metal strip (MS), and
- said robotically inserting the mechanical separation means between the work roll (12) and the rolling members to the separation position (SP2) in which said work roll and the rolling members are physically separated along the length of the work roll, up to guaranteeing suppression of the contact between the work roll and the rolling members
and wherein said removal step b) comprises robotically extracting said work roll, by gripping one end of said work roll and moving said work roll along its axis with respect to the strip and the rolling members, and wherein said mechanical separation means (1) are:
-- in said separation position (SP1) in which the work roll (12) and the metal strip (123) are physically separated so as to avoid any friction between the work roll and the metal strip upon moving, and simultaneously
-- in said separation position (SP2) in which the work roll (12) and the rolling members are physically separated and so as to avoid any friction between the work roll and the rolling members upon moving.

7. The method according to claim 3 or 4, taken in combination with claim 6, wherein the separation means between said work roll and the metal strip comprise said fork system (2), including both branches (20, 21), movable with respect to each other from their spaced apart position (SAP) to the close position (CP) in which both branches (20, 21) of the fork system are interposed between said upper or lower work roll (12) and the metal strip (MS) guaranteeing suppression of the contact between the work roll (12) and the metal strip (MS) and wherein the mechanical separation means between said work roll (12) and the rolling members comprise two wings (3, 4), with an insert function, respectively hingedly integral with both branches (20, 21) of the fork system and concurrently ensuring, upon moving both branches from their spaced apart position (SAP) to their close position (CP), mechanical separation between the work roll and the rolling members, in which said work roll (12) and the rolling members are physically separated along the length of the work roll, by said wings (3, 4) as an insert, guaranteeing suppression of the contact between the work roll (12) and the rolling members.

8. The method according to one of claims 1 to 7, wherein gripping the end of the work roll (12) during the removal step b) is implemented by a gripping device (5) configured to grip the end of the work roll comprising a gripper (50) with an electromagnetic suction cup or a pneumatic suction cup cooperating with a base of the roll, or having a clamp whose jaws engage the cylindrical periphery of the end of the roll, and wherein the removal step b) is implemented by moving the gripper (50) in the direction of the work roll ensuring pulling of the work roll (12).

9. The method according to claim 3, 4, 5 or 7 in combination with claim 8 wherein the gripping device (5) further comprises said gripper (50), but also an actuator (51) connecting the fork support (22) to the gripper (50), configured to move the gripper (50) relative to the fork support (22), along a direction parallel to the branches of the fork system, the removal step b) comprising:
- a first removal sub-step in which the gripper (50) grips the end of said work roll (12) and performs partial removal of the work roll (12) with respect to the fork system whose branches (12) are, in the close position (CP), immobile in the roll stand (10), by moving the work roll (12) along the branches (20, 21) of the fork system,
- a second removal sub-step in which a backup element (6), movable along a direction perpendicular to the direction of the branches, connected to said support by a second actuator (60), engages the periphery of the work roll, in proximity of the end gripped to ensure locking of the work roll, clamped between the motor-driven backup element (6), on the one hand, and a counter-backup element (7) in the vicinity of the fork support (12),
- a third removal sub-step in which the work roll locked between the backup element (6) and the counter-backup element (7) is entirely removed from the roll stand by moving the whole of the fork system and work roll locked.

10. The method according to claim 9, wherein the fork system (2), the gripping device (5) further comprising said gripper (50), but also an actuator (51) connecting the support of the fork system to the gripper and the back-up element (6) connected to the support by said second actuator (60) is a self-supporting assembly forming a same work roll change tool (8), handled by a robotic means (Ro).

11. The method according to claim 10, wherein the upper work roll and the lower work roll are successively removed by said same work roll change tool, handled by robotic means (Ro), said robotic means comprising means for moving the self-supporting assembly:
- in an x-direction parallel to the axis of the work roll (12) to be gripped, during the insertion step or the removal step,
- in height along a z-direction, to move from a position allowing extraction of the upper work roll to a position allowing extraction of the lower roll,
- in pivot along an axis of rotation parallel to the direction of the branches of the fork system to move from a configuration of the self-supporting assembly allowing extraction of the upper work roll to a configuration in which the self-supporting assembly is pivoted by 180° enabling extraction of the lower work roll.

12. A method for changing the work rolls (12) of a rolling mill (10) in the presence of a metal strip (MS) to be rolled between both work rolls (12), including an upper work roll and a lower work roll, and wherein in a closing position of the roll stand configured to roll the metal strip (MS), said work rolls (12) each have a contact generatrix with the metal strip, the contact generatrices and the axes of the work rolls lying in a plane substantially perpendicular to a running direction of the metal strip, rolling members such as first intermediate rolls (13) being in contact along two contact generatrices between each of the work rolls (12) and the rolling members, the rolling members ensuring transmission of a rolling force to the lower and upper work rolls (12) in contact with the metal strip (MS), method in which the insertion of the new or ground work rolls (12), into the roll stand is ensured in the presence of the metal strip and the rolling members, after at least partially opening the roll stand, the method being **characterised in that** the insertion of the work rolls (12) is ensured by the implementation of the following steps, for said upper and/or lower work roll
- an insertion step c) comprising:
-- robotically inserting mechanical separation means (1) between the metal strip (MS) and the work roll to be inserted guaranteeing suppression of the contact between the work roll (12) and the metal strip (MS) and/or
-- robotically inserting mechanical separation means (1) between the rolling members and said work roll (12) to be inserted guaranteeing suppression of the contact between the work roll (12) and the rolling members
- an insertion step d), concurrent or subsequent to the insertion step c) comprising robotically inserting said work roll (12), by pushing one end of said work roll (12) and moving said work roll along its axis with respect to the metal strip (MS) and to the rolling members present in the roll stand, wherein said mechanical separation means are:
-- in a separation position (SP1) in which the work roll (12) and the metal strip (MS) are physically separated so as to avoid any friction between the work roll and the metal strip upon moving, or/and
-- in a separation position (SP2) in which the work roll (12) and the rolling members are physically separated and so as to avoid any friction between the work roll and the rolling members upon moving.

13. The method according to claim 12, having the insertion step c) comprising robotically inserting mechanical separation means between said upper or lower work roll (12) to be inserted and the metal strip (MS) to the separation position (SP1) in which the metal strip (MS) and said upper or lower work roll (12) are physically separated along the length of the work roll, guaranteeing suppression of the contact between the work roll and the metal strip and the insertion step d) in which said inserting the work roll is robotically performed, by moving said work roll (12) along its axis with respect to the metal strip and the rolling members, in said separation position (SP1) in which the upper or lower work roll (12) and the metal strip (MS) are physically separated so as to avoid any friction between the work roll and the metal strip upon moving.

14. The method according to claim 12 or 13, wherein the insertion step c) and the insertion step d) are implemented for the upper work roll (12), and wherein said separation means (1) between said upper work roll (12) and the metal strip (MS) comprise a fork system (2) comprising two branches (20, 21), parallel to each other, held to a same fork support (22) and wherein both branches of the fork system are movable with respect to said fork support, to assume, on the one hand, during the insertion step c) and the insertion step d) a close position (CP) in which both branches of the fork system are moved closer to each other, configured so as to come into contact respectively with two generatrices of the upper work roll (12) to space apart the upper work roll from the metal strip (MS) on the other hand, and then a spaced apart position (SAP), configured to ensure deposition of the upper work roll (12) onto the metal strip with a contact generatrix between the upper work roll and the metal strip, both branches then being arranged on either side of the upper work roll.

15. The method according to claim 13 or 14, wherein the insertion step c) and the insertion step d) are carried out for the lower work roll, and wherein said separation means between said work roll and the metal strip comprise a fork system (2) comprising two branches (20, 21), parallel to each other, held to a same fork support (22), and wherein both branches of said fork system have free ends (23), provided with slopes (24), which when both branches (20, 21) of the fork system are of axes contained in a plane parallel to the plane of the metal strip (MS), are tilted with respect to the plane of the metal strip (MS), along the direction perpendicular to the running direction of the metal strip, said slopes (24) at the ends of the branches (21) being configured to cooperate with the edge of the metal strip (MS) to lift the metal strip upon inserting the branches (20, 21) in a movement parallel to the direction of the lower work roll, with spacing apart the metal strip (MS) from the lower work roll (12).

16. The method according to claim 14 or 15, wherein both branches (20, 21) of the fork system (2) have a cross-section, along a plane perpendicular to the direction of the branches (20, 21), comprising two slopes (25, 26), belonging respectively to both branches (20, 21) facing each other, tilted with respect to the plane of the metal strip (MS) along the running direction of the metal strip, both slopes (25, 26) being configured to come into contact with two generatrices of the upper work roll (12) to ensure holding of the upper work, forming cradle for holding the upper work roll (12), in the close position (CP) of the branches (20, 21) of the fork system (2), and then controlled deposition of the upper work roll onto the metal strip when both branches are moved to their spaced apart position (SAP).

17. The method according to one of claims 12 to 16, wherein said insertion step c) comprises:
- said robotically inserting the mechanical separation means (1) between the metal strip (MS) and the work roll to be inserted guaranteeing suppression of the contact between the work roll (12) and the metal strip (MS), and
- said insertion step of robotically inserting mechanical separation means (1) between the rolling members and said work roll (12) to be inserted ensuring suppression of the contact between the work roll (12) and the rolling members and wherein said insertion step d) comprises robotically inserting said work roll, by pushing one end of said work roll and moving said work roll along its axis with respect to the strip and the rolling members, and wherein said mechanical separation means (1) are:
-- in said separation position (SP1) in which the work roll (12) and the metal strip (MS) are physically separated so as to avoid any friction between the work roll and the metal strip upon moving, and simultaneously
-- in said separation position (SP2) in which the work roll (12) and the rolling members are physically separated and so as to avoid any friction between the work roll and the rolling members upon moving.

18. The method according to claim 14 or 15, taken in combination with claim 17, wherein the separation means between said work roll and the metal strip comprise said fork system (2), including both branches (20, 21), movable with respect to each other from a close position (CP) in which both branches (20, 21) of the fork system are interposed between said upper or lower work roll (12) and the metal strip (MS) guaranteeing suppression of the contact between the work roll (12) and the metal strip (MS) during the insertion step c) and the insertion step d) and wherein the mechanical separation means between said work roll (12) and the rolling members comprise two wings (3, 4), with an insert function, respectively hingedly integral with said two branches (20, 21) of the fork system and concurrently ensuring, in a close position (CP), the mechanical separation between the work roll and the rolling members in which said work roll (12) and the rolling members are physically separated along the length of the work roll, by said insert wings (3, 4) guaranteeing suppression of the contact between the work roll (12) and the rolling members during the insertion step c) and the insertion step d).

19. The method according to claim 18, wherein the insertion step c) and the insertion step d) are implemented for the upper work roll (12), and wherein said separation means (1) between said upper work roll (12), and the metal strip (MS) comprise the fork system (2) comprising two branches (20, 21) parallel to each other, held to a same fork support (22) and in which both branches of the fork system are movable with respect to said fork support, to assume, on the one hand, during the insertion step c) and the insertion step d) a close position (CP) in which both branches of the fork system are moved closer to each other, configured so as to come into contact respectively with two generatrices of the upper work roll (12) in order to space apart the upper work roll from the metal strip (MS), both wings (3, 4) concurrently ensuring mechanical separation between the work roll (12) and the rolling members, and then, on the other hand, a spaced apart position (SAP), configured to ensure deposition of the upper work roll (12) onto the metal strip with a contact generatrix between the upper work roll and the metal strip, both arms then being arranged on either side of the upper work roll, and concurrently retraction of the wings (3, 4) into a spaced apart position in which they release the interspaces between the work roll and the rolling members.

20. The method according to one of claims 12 to 19, wherein pushing the end of the work roll (12) in the insertion step d) is implemented by a gripper (5) comprising a gripper (50) configured to push the end of the work roll and wherein the insertion step d) is implemented by moving the gripper (50) along the direction of the work roll ensuring pushing of the work roll (12).

21. The method according to claim 20, wherein the gripper (5) further comprises an actuator (51) connecting the fork support (22) to the gripper (50), configured to move the gripper (50) relative to the fork support (22), in a direction parallel to the branches of the fork system, the insertion step d) comprising:
- a first insertion sub-step in which the work roll locked between a backup element (6) and a counter-backup element (7) on board the fork support is partially inserted into the roll stand between the metal strip MS and the upper or lower work roll, the branches of the fork, or even the wings (3,4) in their close position (CP) guaranteeing suppression of the contact between the metal strip and the work roll, with possibly guaranteeing suppression of the contact between the work roll and the rolling members by the wings (3,4),
- a second, unlocking, sub-step in which said backup element (6), which is movable and connected to said support by a second actuator (60) along a direction perpendicular to the direction of the branches, is spaced apart from the counter-backup element in order to release the work roll,
- a third insertion sub-step in which the work roll partially inserted is pushed by the actuator (51) by sliding the upper work roll on the branches of the system, the fork then in the close position (CP), or even sliding the lower roll on the insert wings (3, 4).

22. The method according to any of claims 1 to 21, wherein said rolling mill is a 20 HI rolling mill.

23. A tool (8) suitable for changing the work rolls of a rolling mill according to the method of any one of claims 1 to 22, said tool configured to be handled by motor-driven means (Ro) comprising:
- a fork system (2) comprising two branches (20, 21) configured to be inserted in the stand of a rolling mill in a spaced apart position (SAP) of the branches on either side of an upper work roll (12) of the rolling mill, said branches (20, 21) being movable with respect to a fork support (22), said branches (20, 21) being configured to move from their spaced apart position (SAP) to a close position (CP) in which the branches (20, 21) ensure lifting of the upper work roll (12) by guaranteeing physical separation between the work roll (12) and the metal strip (MS) upon extracting a work roll, and/or the fork system comprising both branches (20, 21) configured to be inserted in the stand of a rolling mill in their close position (CP), said branches being movable with respect to a fork support (22), configured to move from their close position (CP) to their spaced apart position (SAP) to cause deposition of the upper work roll (12) from the metal strip (MS)
- a gripping device (5), comprising a gripper (50) connected by an actuator (51) to the fork support (22), configured to grip one end of the work roll (12) and pull the work roll along the branches (20, 21) of the fork system.

24. A tool according to claim 23 comprising a movable backup element (6) connected by a second actuator (60) to the fork support (22) configured to ensure locking of the end of the work roll gripped and pulled by the gripping device (5), clamped between the movable backup element (6) and a counter-backup element (7) in the vicinity of the fork support (22), when the branches are in the close position (CP).

25. The tool according to claim 23 or 24, comprising two wings (3, 4), with an insert function, respectively hingedly integral with both branches (20, 21) of the fork system and ensuring:
- when both arms (20, 21), and concurrently the wings (3, 4) as an insert, are moved closer, from their spaced apart position (SAP) to their brought-together position (CP), the mechanical separation between the work roll (12) and the rolling members, in which said work roll and the rolling members are physically separated over the length of the work roll, by said insert wings (3, 4) guaranteeing suppression of the contact between the work roll and the rolling members, in particular suppression of both generatrices of the contact of the lower work roll with the rolling members, and/or
- releasing the lower work roll (12) onto the insert wings (3, 4) between the work roll (12) and the rolling members, in the close position (CP) of the branches in the roll stand, and then removing the lower work roll onto the rolling members when the branches (20, 21) and the insert wings (3, 4) have moved from their close position (CP) to their spaced apart position (SAP).
